# EUROPÄISCHE PATENTSCHRIFT

(11) **EP 2 216 494 B1**
(45) Veröffentlichungstag und Bekanntmachung des Hinweises auf die Patenterteilung: **29.05.2013**
(21) Anmeldenummer: 10000676.6
(22) Anmeldetag: 23.01.2010
(51) Int. Cl.: E06B 9/92

(54) **Gebäude-Verschattungsvorrichtung mit ausstellbaren Führungsschienen**
Building shadowing device with extendable guide rails
Dispositif d'ombrage de bâtiments doté de rails de guidage pouvant être sortis

(30) Priorität: 06.02.2009 DE 102009007962; 14.08.2009 DE 102009037607
(43) Veröffentlichungstag der Anmeldung: 11.08.2010
(62) Teilanmeldung aus: 12005558.7
(73) Patentinhaber: ROMA KG, 89331 Burgau (DE)
(72) Erfinder: Neukirchner, Daniel, 86502 Laugna/ OT Osterbuch (DE); Pfaudler, Volker, 89349 Burtenbach (DE)
(74) Vertreter: Munk, Ludwig

(56) Entgegenhaltungen:
- AT-B- 153 717
- DE-C- 845 919
- DE-U1- 7 717 105
- DE-U1- 29 614 742

## Beschreibung

Die Erfindung betrifft eine Gebäudeöffnungs-Verschattungsvorrichtung mit einer ausstellbaren Führungsschiene gemäß dem Oberbegriff des Anspruchs 1.

Gebäudeöffnungs-Verschattungsvorrichtungen dieser Gattung weisen ausstellbare Führungsschienenanordnung auf, welche zwei Seitenführungsschienen für einen vor der Gebäudeöffnung aufzieh- und ablassbaren Behang hat. Die Führungsschienenanordnung ist dabei entweder insgesamt oder zumindest mit einem unteren Schwenkabschnitt um eine obere Anlenkachse von der Gebäudeöffnung abschwenkbar. Dazu ist unterhalb der Anlenkachse des Schwenkabschnitts zumindest ein Ausstellerarm vorgesehen, welcher mit einem Angriffsabschnitt an dem Schwenkabschnitt angreift und mit einem davon beabstandeten Befestigungsabschnitt gebäudeöffnungsseitig befestigt ist.

Ein solcher Ausstellerrolladen ist beispielsweise der FR 2875532 B1 zu entnehmen. Der Schwenkabschnitt des dortigen Rolladens umfasst dabei neben den Führungsschienen auch den Rolladenkasten und die darin aufgenommene Wickelwelle des Behangs, welche insgesamt gelenkig aufgehängt sind. Zum Ausschwenken ist dabei entweder ein teleskopierbarer Ausstellerarm mit einem Druckluftzylinder als Antrieb vorgesehen oder ein schwenkbarer Ausstellerarm, welcher mit einer als Stellantrieb wirkenden Feder versehen ist. Das eine Ende des Ausstellerarms ist dabei an der Führungsschiene angelenkt, das andere Ende unterhalb der Schwenkachse des Schwenkabschnitts an der Gebäudeöffnung. Wird eine Verriegelungseinrichtung gelöst, entlädt sich die Energie des Druckluftzylinders bzw. der Schwenkfeder, wodurch der Schwenkabschnitt ausgestellt wird. Zum Zuschwenken des Schwenkabschnitts ist dabei eine Seilzuganordnung vorgesehen, wobei ein Seilzug einen Ends mit einer unteren Lamelle des Rollladenbehangs verbunden ist und anderen Ends mit einer Zugfeder, welche bei anliegender Stellung des Schwenkabschnitts bei nicht ausgezogenem Rolladen unter Last steht und, nachdem der Rolladen abgelassen ist, entlastet ist. Nach dem Ausschwenken des Schwenkabschnitts bei abgelassenem Rolladen ist die Zugfeder teilweise unter Last und arbeitet beim Wiederaufwickeln des Rolladenbehangs auf die Wickelwelle entgegen dem Druckluftzylinder, wodurch der insgesamt abgeschwenkte Rolladen wieder an die Gebäudeöffnung herangezogen wird.

Bei der Variante mit dem federbelasteten Schwenkarm ist dieser bei nicht abgeschwenkter Stellung des Schwenkabschnitts und noch nicht vollständig ausgezogenem Behang mit seinem einen Ende gelenkig und verschiebbar an der Führungsschiene angebunden. Wird die Verrriegelungseinrichtung gelöst, so gleitet dieses Ende entlang der Führungsschienen nach unten, wodurch der Schwenkabschnitt ausgestellt wird. Beim Wiederaufziehen des Behangs bei ausgestelltem Schwenkabschnitt wird das an der Führungsschiene aufgenommene Ende des Schwenkarms von der untersten Lamelle des Rolladens mitgenommen, wodurch der Schwenkabschnitt entgegen der Federkraft zugeschwenkt wird, und wobei das Ende des Schwenkarms nach Erreichen einer bestimmten Auszugshöhe des Rolladenbehangs von der untersten Lamelle entkoppelt wird und die Verriegelungseinrichtung wieder verriegelt wird, so dass sich der Behang vollständig aufziehen lässt.

Bei dem in der FR 2875532 B1 vorgeschlagenen Rolladen wird die Verriegelungseinrichtung einer starken Belastung ausgesetzt, da sie ständig gegen die in den Antriebs- und Rückstellfedern und/oder dem Druckluftzylinder gespeicherte Energie das Abschwenken des Schwenkabschnitts verhindern muss, so lange dieser in seiner geschlossenen Stellung gehalten wird. Ferner sind an den Seiten der von dem Rolladen abzudeckenden Gebäudeöffnung relativ voluminöse Bauteile nötig (Druckluftzylinder, Zug- und Torsionsfedern), welche einen optisch ansprechenden Aufbau des Rolladens verhindern.

Auch die EP 1 942 246 A2 zeigt einen gattungsgemäßen Rolladen. Hier umfasst der Schwenkabschnitt jedoch nur jeweils einen unteren, abschwenkbaren Schenkel der Führungsschienen. Als Antrieb für den Aussteller, bzw. den Schwenkabschnitt ist dabei unterhalb der Anlenkachse ein an einer Gewindespindel angreifender Spindelmotor vorgesehen. Auf der Gewindespindel ist eine Mutter drehfest angeordnet, welche mit einem Ende eines schwenkbaren Ausstellerarm gelenkig verbunden ist. Das andere Ende des Ausstellerarms ist dabei gelenkig am Fensterrahmen aufgenommen. Wird der Spindelmotor betätigt, bewegt sich die drehfest auf der Gewindespindel aufgenommene Mutter entlang der Spindel, wodurch die Ausstellbewegung, also das Ab- bzw. Zuschwenken des Schwenkabschnitts ausgeführt wird. Hier muss die Gewindespindel mitsamt dem Spindelantrieb ausgeschwenkt werden, so dass der Spindelantrieb sich gelenkig am Rolladenkasten oder dergleichen abstützen muss, wobei das Gelenk dabei stark belastet wird und durch den im Blickfeld des Benutzers liegenden Spindelantrieb eine unschöne optische Anmutung entsteht oder voluminöse Abdeckungen vorhanden sein müssen.

Einen Ausstellerrolladen mit einem vom Prinzip her gleichen Antrieb über eine Gewindespindel und eine darauf drehfest angeordnete Mutter, an der eine AusstellerarmAnordnung aufgenommen ist, zeigt das deutsche Gebrauchsmuster DE 296 147 42 U1, wobei hier unterstützend ein teleskopierbarer Schwenkarm mit Druckmittelbetätigung vorgesehen ist. Das Ausschwenken erfolgt dabei über die Leistung des Spindeltriebs und des Teleskoparms, wohingegen beim Zurückschwenken das Eigengewicht des Rollladens von dem Teleskoparm aufgenommen wird und der Spindeltrieb gegen den Teleskoparm arbeitet.

Ferner zeigt die DE 39 00 745 A1 einen ausstellbaren Rolladen, wobei hier die Führungsschienen in einer Kurvenscheibe mit spiralförmigen Führungskurven mit ihrem oberen Ende aufgenommen sind und die Kurvenscheibe über eine Kupplung mit der Wickelwelle des Rollladens gekuppelt ist. Hier erfolgt das Ausstellen jedoch nicht über einen unterhalb davon vorgesehenen Ausstellerarm, sondem dadurch, dass die mit ihren oberen Enden in der spiralförmigen Führungsbahn aufgenommenen Führungsschienen der Führungsbahn beim Drehen der Kurvenscheibe zwangsweise folgt und an einem Anlenkpunkt am Boden des Rolladenkastens angelenkt sind. Aufgrund des ungünstigen Hebels wirken dabei hohe Kräfte auf die Kurvenscheibe und - über die Kupplung - die Wickelwelle bzw. den Wickelwellenantriebsmotor.

Die östereichische Patentschrift AT 153 717 offenbart einen zu einem Sonnen- und Regendach ausspreizbaren Rolladen. An den Aussteller ist dabei ein Ausstellerarm angelenkt, welcher mit seinem anderen Ende wiederum an einer Hülse angelenkt ist, die auf einer gebäudeseitig mit vertikalem Verlauf befestigten Führungsstange geführt ist. Die Hülse ist über ein Seil mit einer als Drehmomentquelle fungierenden Feder verbunden. Eine Aufwärtsbewegung der Hülse wird am ortsfesten Anlenkpunkt des Ausstellerarms am Aussteller in eine die Ausspreizung des Ausstellers bewirkende Krafteinleitung übersetzt.

Schließlich offenbart die deutsche Patentschrift DE 845 919 einen Rolladen, bei dem die Wickelwelle als Drehmomentquelle für den Ausstellermechanismus fungiert. Dazu ist dort eine Kupplung vorgesehen, mit der ein als Antriebsstrang für den Ausstellermechanismus fungierender Seilzug bei abgelassenem Behang an die Wickelwelle angekoppelt werden kann. Der Seilzug greift dabei über eine Klinke an einen aus zwei gelenkig verbundenen Ausstellerarmen gebildeten Scherenmechanismus an, über welchen der Aussteller ausgestellt werden kann.

Hiervon ausgehend liegt der vorliegenden Erfindung die Aufgabe zugrunde, eine ausstellbare Gebäudeöffnungs-Verschattungsvorrichtung, insbesondere einen Rolladen mit verbessertem Ausstellermechanismus zu schaffen.

Diese Aufgabe wird mit den Merkmalen des Anspruchs 1 gelöst.

Bei der erfindungsgemäßen Gebäudeöffnungs-Verschattungsvorrichtung ist dazu oberhalb oder auf Höhe der Anlenkachse eine Drehmomentquelle vorgesehen, sowie ein Antriebsstrang, um eine von der Drehmomentquelle abgegebene Ausgangsleistung zum Abschwenken des Schwenkabschnitts auf den unterhalb der Anlenkachse angeordneten Ausstellerarm zu übertragen, wobei der Antriebsstrang so aufgebaut ist, dass beim Zurückschwenken des Schwenkabschnitts dessen Eigengewicht auf die Drehmomentquelle übertragen wird, bzw. als Antriebsleistung für das Zurückschwenken nutzbar ist. Dabei ist vorteilhaft eine Antriebskupplung vorgesehen, um den Antriebsstrang drehmomentübertragend mit der Drehmomentquelle zu koppeln und ein mit der Antriebskupplung verbundenes, zwischen dem Ausstellerarm und der Antriebskupplung kraftübertragendes Druck- oder Zugmittel, mit dem der Abstand zwischen dem Ausstellerarm und der Drehmomentquelle überbrückt werden kann. Der Ausstellerarm ist dabei mit seinem Befestigungsabschnitt gebäudeöffnungsseitig befestigt bzw. anbringbar, d.h. beispielsweise an einem Fensterrahmen oder einem Rahmenprofil des Rolladens.

Der Ausstellerarm ist als Schwenkarm ausgebildet und ist mit seinem Befestigungsabschnitt gebäudeöffnungsseitig angelenkt. Dabei weist der Antriebsstrang zum Umsetzen der von dem Druck- oder Zugmittel übertragenen Kraft in ein Schwenkmoment des Ausstellerarms und umgekehrt eine mit dem Druck- oder Zugmittel und dem Ausstellerarm zusammenwirkende Ausschwenkanordnung auf.

Die Ausschwenkanordnung weist einen Scherenarm auf, welcher mit einem Scherenarm-Befestigungsabschnitt gebäudeöffnungsseitig angebracht ist, vorzugsweise an dem Rahmenbauteil.

Beabstandet von seiner gebäudeöffnungsseitigen Befestigung ist der Scherenarm an dem Ausstellerarm angelenkt, und zwar in einem Bereich zwischen dem Befestigungsabschnitt und dem Angriffsabschnitt des Ausstellerarms. Der Angriffsabschnitt des Ausstellerarms kann sich dann an seinem anderen Ende befinden.

Der Ausstellerarm-Befestigungsabschnitt kann entweder an dem Druck- oder Zugmittel befestigt und in Richtung der über das Druck- oder Zugmittel einleitbaren Druck- bzw. Zugkraft verschiebbar geführt sein, vorzugsweise an bzw. in dem Rahmenbauteil, wobei der Scherenarm-Befestigungsabschnitt dann während des Ab- und Zuschwenkens des Schwenkabschnitts ortsfest festgelegt ist, vorzugsweise an bzw. in dem Rahmenbauteil. Um den Scherenarm-Befestigungsabschnitt während des Ab- und Zuschwenkens des Schwenkabschnitts ortsfest festzulegen, kann der Scherenarm-Befestigungsabschnitt entweder fest mit dem Rahmenbauteil verbunden sein oder am bzw. im Rahmenbauteil ein Anschlag vorgesehen sein, gegen den der Scherenarm-Befestigungsabschnitt während des Ab- und Zuschwenkens des Schwenkabschnitts gepresst wird.

Alternativ dazu kann der Scherenarm-Befestigungsabschnitt an dem Druck- oder Zugmittel befestigt, vorzugsweise angelenkt und in Richtung der über das Druck- oder Zugmittel einleitbaren Druck- bzw. Zugkraft verschiebbar geführt sein, vorzugsweise in dem Rahmenbauteil, wobei der Ausstellerarm-Befestigungsabschnitt während des Ab- und Zuschwenkens des Schwenkabschnitts ortsfest festgelegt ist, vorzugsweise in dem Rahmenbauteil. Um den Ausstellerarm-Befestigungsabschnitt während des Ab- und Zuschwenkens des Schwenkabschnitts ortsfest festzulegen, kann der Ausstellerarm-Befestigungsabschnitt entweder fest mit dem Rahmenbauteil verbunden sein oder am bzw. im Rahmenbauteil ein Anschlag vorgesehen sein, gegen den der Ausstellerarm-Befestigungsabschnitt während des Ab- und Zuschwenkens des Schwenkabschnitts gepresst wird.

Vorteilhaft kann die Drehmomentquelle oberhalb oder auf Höhe der Anlenkachse angebracht und über einen Antriebsstrang mit dem Aussteller verbunden sein ohne dass an den Seiten der abzudeckenden Gebäudeöffnung voluminöse Antriebselemente angebracht werden müssen, wodurch der optische Eindruck der Gebäudeöffnungs-Verschattungsvorrichtung besonders günstig ist. Andererseits ist es dabei von Vorteil, dass der zum Übertragen der Antriebsleistung von der Drehmomentquelle auf den Ausstellerarm vorgesehene Antriebsstrang beim Zurückschwenken des Schwenkabschnitts zur Gebäudeöffnung hin das Eigengewicht des Schwenkabschnitts zur Drehmomentquelle hin überträgt und damit als Antriebsieistung für das Zurückschwenken nutzbar macht, so dass beim Zurückschwenken keine oder nur eine geringe Antriebsleistung der Drehmomentquelle benötigt wird, bzw. lediglich gegen das Eigengewicht des Schwenkabschnitts etwas gegengehalten werden muss, damit dieser nicht ungebremst zurückschwenkt.

Andererseits kann wiederum das Eigengewicht des Schwenkabschnitts als Antriebsleistung für das Zurückschwenken genutzt werden, so dass beim Zurückschwenken keine oder nur eine geringe Antriebsleistung der Drehmomentquelle benötigt wird, bzw. lediglich gegen das Eigengewicht des Schwenkabschnitts etwas Gegengehalten werden muss, damit dieser nicht ungebremst zurückschwenkt.

Eine ausstellbare Führungsschienenanordnung im Sinne der Erfindung ist eine Führungsschienenanordnung mit zwei Seitenführungsschienen zum Führen des Behangs während des Aufziehens oder Ablassens, welche zumindest mit einem unteren Schwenkabschnitt um eine obere Anlenkachse von der Gebäudeöffnung abschwenkbar sind, wobei die Führungsschienen also entweder insgesamt von der Gebäudeöffnung weg abschwenkbar sind oder einen von der Gebäudeöffnung weg abschwenkbaren Abschnitt aufweisen.

Vorteilhaft weist die Gebäudeöffnungs-Verschattungsvorrichtung dabei ein gebäudeseitig oder gebäudeöffnungsseitig anbringbares Rahmenbauteil auf, an dem der Ausstellerarm angelenkt ist. Dabei ist der Ausstellerarm bevorzugt zumindest mit seinem Befestigungsabschnitt in dem Rahmenbauteil aufgenommen, in dem eine Austrittsöffnung für den Ausstellerarm vorgesehen ist, aus der der Ausstellerarm zum Schwenkabschnitt hin herausgeführt ist, wobei das Rahmenbauteil von einer mit der Austrittsöffnung verbundenen Durchgangsöffnung durchsetzt ist, durch welche der Antriebsstrang bzw. das Druck- oder Zugmitteln vom Ausstellerarm in Richtung zur Drehmomentquelle hin geführt ist.

Im nicht ausgestellten Zustand des Schwenkabschnitts kann der Schwenkabschnitt im Falle eines als Schwenkarm ausgebildeten Ausstellerarms dann an dem Rahmenbauteil anliegen, wenn der Schwenkarm in der Austrittsöffnung im Rahmenbauteil zumindest so weit versenkt werden kann, dass der Schwenkabschnitt zur Anlage an dem Rahmenbauteil gelangt. Dadurch ist der Ausstellerarm im nicht ausgestellten Zustand des Schwenkabschnitts von außen nicht mehr zu sehen, so dass sich die Anmutung eines geschlossenen Rollladenprofils ergibt, ohne dass weitere, den optischen Eindruck störende Bauteile hervorragen. Dies ist aber nicht nur im Hinblick auf die optische Anmutung, sondem auch auf einen Witterungsschutz der bewegten Teile, nämlich dem Ausstellerarm von Vorteil.

Besonders bevorzugt ist es dabei, wenn das Rahmenbauteil an einen Rolladenkasten anschließt, bzw. an einen eine Wickelwelle der Gebäudeöffnungs-Verschattungsvorrichtung umgebenden Kasten und die das Rahmenbauteil durchsetzende Durchgangsöffnung in den Rollladenkasten mündet, vorzugsweise im Bereich eines Seitenteils des Rollladenkastens. In diesem Fall kann das Rahmenbauteil nicht nur im nicht ausgestellten Zustand des Schwenkabschnitts den Ausstellerarm zusammen mit dem Schwenkabschnitt witterungs- und blickdicht einschließen, sondem zusammen mit dem Rolladenkasten auch den Antriebsstrang witterungs- und blickdicht einschließen, wenn die Drehmomentquelle in den Rolladenkasten aufgenommen ist, so dass sich auch hier wesentliche Vorteile hinsichtlich einer verringerten Fehleranfälligkeit bieten.

Als Drehmomentquelle kommt dabei ein Antriebsmotor mit einer Ausgangswelle in Frage oder beispielsweise ein händisch betätigter Gurt, über den beispielsweise eine als Antriebskupplung des Antriebsstrangs dienende Seilscheibe angetrieben wird. Besonders bevorzugt ist es jedoch, wenn als Drehmomentquelle eine drehantreibbare Wickelwelle dient, an welcher der Behang befestigt ist, bzw. ein motorischer Antrieb der Wickelwelle. Dazu kann die Antriebskupplung ferner ein Kupplungselement aufweisen, über welches die Scheibe oder Druckkette mit der Wickelwelle koppel- und entkoppelbar ist.

Die Antriebskupplung des Antriebsstrangs kann eine drehmomentübertragend mit der Drehmomentquelle koppelbare Scheibe aufweisen, welche insbesondere koaxial zu einer Drehachse der Drehmomentquelle drehbar gelagert ist, insbesondere an dem Seitenteil des Rolladenkastens. Als Zugmittel kann dann ein an die Scheibe auf- und abwickelbar angebundener Seilzug dienen. Dabei kann vorteilhaft eine Umlenkrolle vorgesehen sein, um den Seilzug in die Mündung der Durchgangsöffnung zu lenken. Seilzug im Sinne der Erfindung meint Seil - oder Kettenzug, unter Scheibe wird hier jede geeignete Welle oder Scheibe bezeichnet, auch Hohlwellen oder -scheiben.

Alternativ dazu kann die Antriebskupplung des Antriebsstrangs eine drehmomentübertragend mit der Drehmomentquelle koppelbare Druckkette aufweisen, welche in einem Bogenabschnitt um eine Drehachse der Drehmomentquelle herum geführt ist, und als Druckmittel eine druckkraftübertragend mit der Druckkette gekoppelte Druckstange. Die Druckkette kann wiederum mit ihrem Ende am Umfang einer drehbaren Scheibe aufgenommen sein, welche drehmomentübertragend mit der Drehmomentquelle koppelbar ist. Alternativ dazu kann die Druckkette auch direkt drehmomentübertragend mit der Drehmomentquelle koppelbar auf einer bogenförmigen Bahn geführt sein. Um die Druckkette in die Mündung der Durchgangsöffnung zu lenken, können weitere Führungen vorgesehen sein.

Um die Umlenkrolle respektive die weiteren Führungen ist der Abstand der Mündung unabhängig vom Durchmesser der Seilscheibe bzw. der Bogenführung. Der Durchmesser der Seilscheibe bzw. der Bogenführung kann so frei gewählt werden und an die gewünschte Ausstellgeschwindigkeit bzw. an die Drehmomentquelle und deren Leistung angepasst werden, so dass keine zwischengeschaltete Getriebestufe nötig ist.

Vorzugsweise ist die Antriebskupplung dabei so aufgebaut, dass der Antriebsstrang und die Wickelwelle zwangsweise entkuppelt sind, solange der Behang nicht vollständig abgefahren ist, und erst danach eingekuppelt wird. Denn bei Schwenkabschnitten, welche nicht die gesamte Führungsschiene umfassen, sondem nur untere Schwenkschenkel der Führungsschienen, kann der Behang bei ausgestelltem Schwenkabschnitt oft nicht bewegt werden, weil die Führungsnut an der Schwenkachse einen Knick macht. Dies lässt sich erreichen, indem das Kupplungselement bzw. die Antriebskupplung so aufgebaut ist, dass der Antriebsstrang und die Wickelwelle über das Kupplungselement zwangsweise entkuppelt sind, wenn die Wickelwelle an einer vorgegebenen Stelle von einer Lage des Behangs, also beispielsweise dem obersten Rolladenstab eines Rolladenpanzers bedeckt ist, und ansonsten zwangsweise drehmomentübertragend gekuppelt, wenn das Kupplungselement also im Ansprechen darauf schaltet, ob die Lage des Behangs an der Wickelwelle anliegt und damit letztlich im Ansprechen darauf, ob der Behang abgewickelt ist.

Sowohl bei der Weiterbildung mit Seilzug als auch bei der Weiterbildung Druckkette kann der Schwenkabschnitt sowohl einseitig oder beidseitig unter beiden Führungsschienen mit einem Ausstellerarm versehen sein, der Ausstellerarm könnte auch unter einem Querträger arm unteren Ende des Aussteller- bzw. Schwenkabschnitts vorgesehen sein. Für eine Betätigung eines beidseitig abgestützten Ausstellers können zwei Antriebsstränge vorgesehen sein, die mit der selben Drehmomentquelle koppelbar sind. Wenn der Ausstellerarm unten im Querträger vorgesehen sein soll, ist die Weiterbildung der Erfindung mit Seilzug bevorzugt, weil der Ausstellerarm in diesem Fall per Seilzug einfach anzubinden ist, da lediglich eine Umlenkrolle am Eck des Querträgers nötig ist.

In einer weiteren bevorzugten Ausführungsform der Erfindung ist im Antriebsstrang eine Riegeleinheit zum Sperren und Entsperren des Schwenkabschnitts derart zwischengeschaltet, dass bei Betätigung des Antriebsstrangs in Abschwenkrichtung zunächst der Schwenkabschnitt entsperrt wird, bevor das Abschwenken einsetzt, und bei Betätigung in Zuschwenkrichtung zunächst das Zuschwenken ausgeführt wird, bevor der Schwenkabschnitt gesperrt wird. Zur Erläuterung wird schon hier auf die Figuren 7 und 6 verwiesen, welche bei zwei unterschiedlichen Ausführungsformen der Erfindung die Sperrstellung der Riegeleinheit zeigen, auf die Figur 8, welche eine entsperrte Stellung der Riegeleinheit zeigt, in der die Ausstelleranordnung noch nicht abgeschwenkt ist, sowie auf die Figuren 2 und 5, in der eine entsperrte Stellung der Riegeleinheit bei abgeschwenkter Ausstelleranordnung gezeigt ist.

Dadurch kann eine Sicherung gegen ein unerwünschtes Abheben des Schwenkabschnitts sei es durch Windbelastung oder bei einem Einbruchsversuch bereitgestellt werden. Dabei kann auf der der Gebäudeöffnung zugewandten Seite des Schwenkabschnitts eine hinterschnittene Riegelaufnahmeöffnung vorgesehen sein, wobei die Riegeleinheit gebäudeöffnungsseitig angeordnet, vorzugsweise in dem Rahmenbauteil aufgenommen ist, und auf ihrer dem Schwenkabschnitt zugewandten Seite einen Riegelhaken aufweist, welcher in der Sperrstellung die hinterschnittene Riegelaufnahmeöffnung hintergreift und in der Entsperrstellung nicht hintergreift.

Vorteilhaft ist dabei der Riegelhaken alleine oder die Riegeleinheit insgesamt zur Sperrstellung hin vorgespannt ist und im Antriebsstrang ein Spiel vorgesehen, so dass bei geschlossenem Schwenkabschnitt und entlastetem Antriebsstrang die Vorspannkraft den Riegelhaken alleine oder die Riegeleinheit insgesamt aus der Entsperrstellung in die Sperrstellung vorspannt, und sich bei einsetzender Betätigung des Antriebsstrangs zunächst der Riegelhaken alleine oder die Riegeleinheit insgesamt einerseits und der Ausstellerarm-Befestigungsabschnitt oder der Scherenarm-Befestigungsabschnitt andererseits aufeinander zu bewegen, wobei die Riegeleinheit einen Anschlag für den Ausstellerarm-Befestigungsabschnitt oder den Scherenarm-Befestigungsabschnitt aufweist, bei dessen Erreichen sich Kraftschluss zwischen dem Druck- oder Zugmittel und der Ausschwenkanordnung einstellt. Die Vorspannung kann dabei über eine Vorspannfeder oder alleine durch das Gewicht der Riegeleinheit bzw. des Riegelhakens erreicht werden. Die Riegeleinheit bzw. der Riegelhaken kann dazu auch mit einem Zusatzgewicht versehen sein.

Der Riegelhaken kann orts- und drehfest an der Riegeleinheit angebracht sein und die Riegeleinheit gebäudeöffnungsseitig verschiebbar aufgenommen sein. Dabei kann die Riegeleinheit dann eine Umlenkrolle aufweisen, über die der als Zugmittel dienende Seilzug geführt ist. Der Seilzug kann dabei mit dem verschiebbar geführten Scherenarm-Befestigungsabschnitt verbunden sein, wobei die Riegeleinheit vorzugsweise unterhalb des Scherenarm-Befestigungsabschnitts angeordnet ist, um so sein Gewicht als Vorspannkraft nutzbar zu machen.

Der Riegelhaken kann alternativ dazu ortsfest und gelenkig aufgenommen sein, wobei er auf der gegenüberliegenden Seite des Gelenks mit einem Kipphebel verbunden ist, bzw. einen Kipphebelabschnitt aufweist. Der während des Verschwenkens des Schwenkabschnitts ortsfest festgelegte Scherenarm-Befestigungsabschnitt oder Ausstellerarm-Befestigungsabschnitt ist dabei zwischen der Sperrstellung und dem Anschlag an der Riegeleinheit gegen den Kipphebel verschiebbar aufgenommen ist, beispielsweise in einem in der Riegeleinheit geführten Schlitten.

Anstatt der gelenkigen Verbindung des Zug- bzw. Druckmittels mit dem gebäudeöffnungsseitigen Gelenkabschnitt des Ausstellerarms kann auch eine Anbindung des Zug- bzw. Druckmittels an einen Block vorgesehen sein, welcher mit einer Anschlagsfläche auf eine Gegenanschlagsfläche am gebäudeöffnungsseitigen Gelenkabschnitt drücken kann und in der selben Führung, wie der gebäudeöffnungsseitige Gelenkabschnitt aufgenommen ist.

Der gebäudeöffnungsseitige Gelenkabschnitt kann dabei als ein in einem gebäudeöffnungsseitig anbringbaren Rahmenbauteil in Druck- bzw. Zugkraftrichtung verschiebbar angeordneter Gelenkblock ausgebildet sein, an dem der Ausstellerarm angelenkt ist. Der schwenkabschnittseitige Gelenkabschnitt kann dagegen als ein fest mit dem Schwenkabschnitt verbundener Gelenkblock ausgebildet sein, an dem der Ausstellerarm mit seinem schwenkabschnittsseitigen Ende angelenkt ist.

Insbesondere bei einer Weiterbildung mit einer ebenfalls an den Antriebsstrang angekoppelten und mit der Drehmomentquelle betätigbaren Riegeleinheit zum Verriegeln des Ausstellermechanismus im nicht ausgestellten Zustand des Schwenkabschnitts kann es jedoch vorteilhaft sein, auch den schwenkabschnittsseitigen Gelenkblock im Rahmen eines zum Ver- bzw. Entriegeln der Riegeleinheit nötigen Spiels verschiebbar am Schwenkabschnitt aufzunehmen, insbesondere in einer dort vorgesehenen Führungsnut oder -ausnehmung, welche in eine Richtung verläuft, die ein Verschieben des schwenkabschnittsseitigen Gelenkabschnitts bei Einwirken der über das Druck- bzw. Zugmittel übertragenen Kraft erlaubt. Bei einem an den im nichtausgeschwenkten Zustand vertikal verlaufenden, abschwenkbaren Abschnitten der Seitenführungsschienen angreifenden Ausstellerarm wäre dies beispielsweise eine in diesem Zustand ebenfalls in etwa vertikal verlaufende Richtung. Alternativ dazu könnte der gebäudeöffnungsseitige Gelenkabschnitt verschieblich in dem Rahmenbauteil angeordnet sein und der schwenkabschnittseitige Gelenkabschnitt fest mit dem Schwenkabschnitt verbunden sein, wobei jedoch entweder an dem gebäudeöffnungsseitigen Gelenkabschnitt oder dem schwenkabschnittseitigen Gelenkabschnitt eine Führungsnut vorgesehen sein, deren Länge dem Spiel im Antriebsstrang bzw. dem Weg des Riegelhakens zwischen Sperrstellung und Entsperrstellung entspricht, wobei der Ausstellerarm in der Führungsnut über einen Gelenkzapfen verschiebbar aufgenommen ist.

Die vorstehend angesprochene Riegeleinheit ist dabei vorteilhaft an den Antriebsstrang angebunden und mit dem Antriebsstrang zum Sperren und Entsperren des Schwenkabschnitts betätigbar. Dabei ist die Riegeleinheit so vorgesehen, dass bei Betätigung des Antriebsstrangs in Abschwenkrichtung zunächst der Schwenkabschnitt entsperrt wird, bevor das Abschwenken einsetzt, und bei Betätigung in Zuschwenkrichtung zunächst das Zuschwenken ausgeführt wird, bevor der Schwenkabschnitt gesperrt wird.

Das zum Ver- bzw. Entriegeln der Riegeleinheit nötige Spiel im Antriebsstrang ergibt sich dabei, wenn die Riegeleinheit einen Riegelhaken aufweist, welcher in einer Sperrstellung eine hinterschnittene Riegelaufnahmeöffnung am Schwenkabschnitt hintergreift und zum Entsperren des Schwenkabschnitts folglich um die hintergreifende Hakenlänge verschoben werden muss, so dass der Schwenkabschnitt freigegeben ist. Denn die Riegeleinheit ist mit dem Antriebsstrang gekoppelt bzw. über den Antriebsstrang betätigbar, und zwar so, dass bei Betätigung des Antriebsstrangs bei anliegendem und gesperrtem Schwenkabschnitt zunächst der Schwenkabschnitt entsperrt, bzw. freigegeben wird, bevor das Abschwenken einsetzen kann und beim Zuschwenken zunächst das Zuschwenken ausgeführt wird, bevor der Schwenkabschnitt über die Riegeleinheit wieder gesperrt wird.

Der Riegelhaken kann dabei fest an einem Riegelblock angebracht sein, welcher gebäudeöffnungsseitig verschiebbar aufgenommen ist, vorzugsweise in dem Rahmenbauteil. In diesem Fall kann der Riegelblock an das Druck- oder Zugmittel angebunden und damit verschiebbar sein. Beispielsweise kann der der Riegelblock unterhalb des gebäudeöffungsseitigen Gelenkabschnitts angeordnet sein und eine Umlenkrolle aufweisen, über die ein als Zugmittel fungierender Seilzug geführt ist, welcher mit dem verschiebbar geführten, gebäudeöffungsseitigen Gelenkabschnitt verbunden ist. Wird die Drehmomentquelle in Abschwenkrichtung betätigt, so wird zunächst der Riegelblock und damit der - nach unten weisende - Riegelhaken angehoben und folglich der Abschwenkabschnitt entsperrt, bevor der Riegelblock an dem gebäudeöffungsseitigen Gelenkabschnitt bzw. Gelenkblock anschlägt und dadurch Kraftschluss zwischen dem Ausstellerarm und dem Zugseil hergestellt wird, so dass das Abschwenken einsetzt. Dabei wirkt das Eigengewicht der Riegeleinheit vorteilhaft als Vorspannkraft, welche den Riegelhaken zur Sperrrstellung hin vorspannt. Die Vorspannung kann dabei auch durch eine zusätzliche Vorspannfeder verstärkt werden. Auch bei einer Weiterbildung, bei der der Seilzug über eine Umlenkrolle am gebäudeöffungsseitigen Gelenkblock geführt ist und der Riegelblock mit einem nach oben weisenden Riegelhaken oberhalb des gebäudeöffungsseitigen Gelenkblocks angeordnet ist, kann eine solche Vorspannfeder vorgesehen sein, um den Riegelhaken zur Sperrrstellung hin vorzuspannen.

Bei einer Weiterbildung mit einem Riegelblock braucht der gebäudeöffungsseitige Gelenkblock nicht direkt mit dem Zug- oder Druckmittel verbunden zu sein, wenn der Riegelblock mit dem Zug- oder Druckmittel verbunden ist und an dem Riegelblock ein Anschlag und an dem gebäudeöffnungsseitigen Gelenkblock ein Gegenanschlag dafür vorgesehen ist, wobei der Riegelblock in der selben Führung wie der gebäudeöffnungsseitige Gelenkabschnitt aufgenommen so aufgenommen ist, dass er in der Entsperrstellung mit seinem Anschlag an dem Gegenanschlag des gebäudeöffnungsseitigen Gelenkabschnitts anliegt und in der Sperrrstellung um einen dem Spiel im Antriebsstrang bzw. dem Weg des Riegelhakens zwischen Sperrstellung und Entsperrstellung entsprechenden Abstand von dem gebäudeöffnungsseitigen Gelenkabschnitt beabstandet ist. Beispielsweise kann der Riegelblock an einer als Druckmittel fungierenden Druckstange befestigt sein und oberhalb des gebäudeöffnungsseitigen Gelenkblocks angeordnet sein, so dass der Riegelblock bei Betätigung der Drehmomentquelle in Abschwenkrichtung zunächst in Entsperrstellung gesenkt wird und dort mit seinem Anschlag und an den Gegenanschlag des gebäudeöffnungsseitigen Gelenkblocks anläuft, und anschließend den gebäudeöffnungsseitigen Gelenkblock nach unten verschiebt, wodurch der Ausstellerarm mitsamt dem Schenkabschnitt ausschwenkt, wenn der schwenkabschnittsseitige Gelenkblock am Schwenkabschnitt fest, also unverschieblich angebracht ist. Auf ähnliche Weise könnte der Riegelblock auch unterhalb des gebäudeöffnungsseitigen Gelenkblocks angeordnet sein, wobei es ausreicht, wenn der gebäudeöffnungsseitige Gelenkblock von dem Zugseil durchdrungen oder umgangen wird. Der Riegelblock - mit nach unten gerichtetem Rielgelhaken- wird dann bei Betätigung der Drehmomentquelle in Abschwenkrichtung zunächst in Entsperrstellung angehoben und trifft dort mit seinem Anschlag auf den Gegenanschlag des gebäudeöffnungsseitigen Gelenkblocks, wodurch dieser anschließend angehoben wird.

Alternativ zu der Weiterbildung mit einem separaten Riegelblock kann der Riegelhaken auch fest an dem gebäudeöffungsseitig verschiebbar aufgenommen Gelenkabschnitt bzw. Gelenkblock angebracht sein, wobei die Riegeleinheit dann, wie vorstehend angesprochen, eine in dem gebäudeöffnungsseitigen Gelenkabschnitt oder dem schwenkabschnittseitigen Gelenkabschnitt vorgesehene Führungsnut aufweisen kann, in der der Ausstellerarm beispielsweise über einen Gelenkzapfen verschiebbar aufgenommen ist. Die Länge der Führungsnut entspricht dabei dem Spiel im Antriebsstrang bzw. dem Weg des Riegelhakens zwischen Sperrstellung und Entsperrstellung. Durch die zwischengeschaltete Riegeleinheit kann eine Sicherung gegen ein unerwünschtes Abheben des Schwenkabschnitts in sich sei es durch Windbelastung oder bei einem Einbruchsversuch - bereitgestellt werden, wobei dadurch, dass der Antrieb der Riegeleinheit über die Drehmomentquelle und den Antriebsstrang für den Schwenkabschnitt der Ausstelleranordnung erfolgt, eine zusätzliche Antriebs- oder Handbetätigungsvorrichtung für die Riegeleinheit entfallen kann, so dass die Kosten weiter gesenkt werden können und keine zusätzlichen, die Optik störenden Bauteile an den Führungsschienen angebaut werden müssen.

Nachfolgend werden anhand schematischer Zeichnungen bevorzugte Ausführungsformen der Erfindung näher erläutert. Hierbei sei erwähnt, dass die Merkmale der Ausführungsformen nicht nur in der konkret gezeigten und erläuterten Kombination, sondem auch im jedweder sonstigen, sinnvoll erscheinenden Kombination mit den Hauptansprüchen von der Erfindung erfasst sein sollen. Es zeigen:
- Figur 1:: Eine perspektivische Gesamtansicht eines Rollladens mit ausstellbaren Führungsschienen gemäß einer Ausführungsform der Erfindung;
- Figur 2:: Einzelheit II in Figur 1;
- Figur 3:: eine Ansicht eines Antriebsstrangs für die Ausstellerfunktion des in Figur 1 dargestellten Rollladens;
- Figur 4:: eine Ansicht eines Antriebsstrangs gemäß einer alternativen Ausführungsform für den in Figur 1 dargestellten Rollladen;
- Figur 5:: eine Detailansicht der Einzelheit V in Figur 4;
- Figur 6:: eine der Figur 5 entsprechende Ansicht bei nicht ausgestellter, verriegelter Stellung der Ausstelleranordnung;
- Figur 7:: eine Detailansicht des in Figur 3 dargestellten Antriebsstrangs bei verriegelter, nicht ausgestellter Stellung der Ausstelleranordnung;
- Figur 8:: eine der Figur 7 entsprechende Detailansicht bei entriegelter, aber noch nicht ausgestellter Stellung der Antriebsanordnung;
- Figur 9:: eine Detailansicht der Antriebskupplung des in Figur 3 dargestellten Antriebsstrangs in ausgekuppeltem Zustand (die in Fig. 3 mit IX bezeichnete Einzelheit);
- Figur 10:: eine der Figur 9 entsprechende Ansicht der Antriebskupplung während des Schaltvorgangs der Kupplung;
- Figur 11:: eine den Figuren 9 und 10 entsprechende Ansicht bei eingekuppelter Antriebskupplung;
- Figur 12:: eine schematische Seitenansicht auf ein auf der Wickelwelle aufgenommenes Kupplungselement der Antriebskupplung in von einer Behanglage bedeckten Stellung;
- Figur 13:: eine der Figur 12 entsprechende Ansicht, wobei sich das Kupplungselement jedoch in einer nicht mehr von einer Behanglage bedeckten Stellung befindet;
- Figur 14:: eine perspektivische Ansicht der in den Figuren 9 bis 13 dargestellten Wickelwelle mit einer Behangbefestigungsvorrichtung, welche sich in einer Stellung befindet, in der der Behang bei einer Drehbewegung der Wickelwelle mitgenommen wird; und
- Figur 15:: eine der Figur 14 entsprechende Ansicht, wobei sich die Behangbefestigungsvorrichtung in einer Stellung befindet, in der die Wickelwelle frei drehen kann, ohne den Behang mitzunehmen.

Zunächst wird Bezug genommen auf die Figur 1. Darin ist ein insgesamt mit 1 bezeichneter Rollladen gezeigt, welcher eine in einem Rollladenkasten 7 mit Seitenteilen 8 aufgenommene Wickelwelle 2 (Figur 3) aufweist, auf der ein Rollladenpanzer 3 (Fig. 14) auf- und abwickelbar aufgenommen ist. Zur Führung des Rollladenpanzers 3 weist der Rollladen 1 Seitenführungsschienen 4a, 4b auf, welche zwei über einen unteren Querträger zu einem Schwenkabschnitt 4 verbundene, abschwenkbare Schenkel haben.

Die Führungsschienen sind dabei an ihren nicht abschwenkbaren Schenkeln jeweils mit einem sich vom Rollladenkasten 7 bis zur Unterkante des ausschwenkbaren Schenkels der jeweiligen Führungsschiene 4a, 4b erstreckenden Rahmenbauteil 11 verbunden, beispielsweise zusammen gesteckt. Im Rahmen der Erfindung könnten die nicht abschwenkbaren Schenkel der Führungsschienen aber auch einstückig mit dem Rahmenbauteil ausgebildet sein. Die ausschwenkbaren Führungsschenkel sind dabei an den ortsfesten, oberen Abschnitten der Führungsschienen 4a, 4b jeweils über ein in die Profile der Führungsschienenhälften einsteckbares Schwenkgelenk angelenkt. Ein derartiges Ausstellergelenk ist Gegenstand des eigenen Gebrauchsmusters DE 20 2008 013 422, welches diesbezüglich hier mit einbezogen werden soll.

Im nicht abgeschwenkten Zustand des Schwenkabschnitts ergibt sich somit eine glatte Außenoberfläche der Führungsschienen, weil auch der zum Ausstellen des Schwenkabschnitts hinter den ausstellbaren Führungsschenkeln der Führungsschienen 4a, 4b, angeordnete Ausstellerarm bzw. die dort angeordnete Ausstellerarmanordnung in einer dem Schwenkabschnitt zugewandten Austrittsöffnung bzw. Armaufnahme im Rahmenbauteil aufgenommen ist, so dass die abschwenkbaren Schenkel der Führungsschienen 4a, 4b, im nicht ausgestellten Zustand deckungsgleich auf den beiden Rahmenbauteilen bzw. Rahmenprofilen 11 zu liegen kommen.

Wie insbesondere der Figur 2 zu entnehmen ist, ist der mit 12 bezeichnete Ausstellerarm dabei an seinem oberen Ende in dem Rahmenbauteil 11 aufgenommen und greift mit seinem unteren Ende an dem abschwenkbaren Schenkel der jeweiligen Führungsschiene 4a, 4b, also insgesamt an dem Schwenkabschnitt 4 des Ausstellerrollladens 1 an. In einem mittleren Bereich des Ausstellerarms 12 ist dabei an einem Gelenk 13a ein Scherenarm 13 mit seinem oberen Ende angelenkt, welcher mit seinem unteren Ende ebenso wie der Ausstellerarm 12 mit seinem oberen Ende durch die mit 11a bezeichnete Durchtrittsöffnung in das Rahmenbauteil 11 hineinragt und dort aufgenommen ist. Der Scherenarm 13 ist dabei an seinem in dem Rahmenbauteil 11 aufgenommenen Befestigungsabschnitt 16 angelenkt, welcher in dem Rahmenbauteil 11 verschiebbar aufgenommen ist, wie insbesondere in Zusammenschau der Figuren 2, 7, und 8 zu erkennen ist. Der Ausstellerarm 12 ist dagegen an einem ebenfalls in dem Rahmenbauteil 11 befindlichen Befestigungsabschnitt 14 (vergl. Figur 3) angelenkt, welches in dem Rahmenbauteil dadurch ortsfest festgelegt ist, dass oberhalb des als Befestigungsabschnitt dienenden Trägers 14 für ein Gelenk 14a des Ausstellerarms 12 ein Anschlag in dem Rahmenbauteil 11 vorgesehen ist, gegen den der Ausstellerarm - Befestigungsabschnitt 14 - während des Verschwenken des Schwenkabschnitts 4 über den Scherenarm 13 gedrückt wird, wie im Folgenden noch erläutert werden wird.

Das Rahmenbauteil 11 weist also hinter der Durchtrittsöffnung 11a für den Ausstellerarm 12 und den Scherenarm 13 eine vorzugsweise als Gleitführung ausgebildete Aufnahme für die Befestigungsabschnitte 14, 16 auf. Diese Aufnahme ist über eine sich bis zur oberen Stirnseite des Rahmenbauteils erstreckende Durchgangsöffnung mit dem Rollladenkasten verbunden, bzw. verbindbar, durch welche nachstehend noch zu beschreibende Druck- oder Zugmittel geführt werden können, über die eine zum Ausstellen des Ausstellerarms nötige Kraft übertragen werden kann.

Die vorstehend beschriebene, aus dem Rahmenbauteil 11 und dem nicht abschwenkbaren Abschnitt der Führungsschiene 4a bzw. 4b bestehende Profileinheit kann dabei für sich zum Gegenstand einer eigenständigen Anmeldung gemacht werden, wobei auch die weiteren vorstehend genannten Merkmale, insbesondere das in dem Führungsschienenprofil aufgenommene Schwenkgelenk und der damit an der Rahmenbauteil-Führungsschieneneinheit angelenkte Schwenkschenkel der Führungsschiene, sowie der sich von der oberen Stirnseite des Rahmenbauteils bis zu der Aufnahmeöffnung für die Ausstellerarmanordnung erstreckende Durchtrittskanal für die Zug- oder Druckmittel, sowie die Gestaltung der Aufnahmeöffnung als Gleitführung können dabei miteinbezogen werden.

Wie aus den Figuren 2, 7 und 8 hervorgeht, befindet sich in der Aufnahmegleitführung in dem Profilbauteil 11 unterhalb des Befestigungsabschnitts 16 des Scherenarms 13, über den dieser gleitend in der Gleitführungsaufnahme verschieblich ist, ein Riegelblock 18 bzw. eine Riegeleinheit 18 oder ein Riegelanschlagabschnitt 18, welcher einen mit 19 bezeichneten Riegelhaken trägt, mit dem der Schwenkabschnitt 4 im an das Rahmenbauteil 11 anliegenden Zustand verriegelt werden kann. Dazu weist der Schwenkabschnitt 4 an einem dem Riegelhaken 19 entsprechenden Abschnitt der abschwenkbaren Schenkel der Führungsschienen 4a, 4b jeweils eine hinterschnittene Riegelaufnahmeöffnung auf, welche der Riegelhaken 19 in der verriegelten, unteren Stellung (Figur 7) hintergreift.

Der Riegelanschlagabschnitt 18 ist dabei ebenfalls als ein gleitend in der Gleitführungsaufnahme im Rahmenbauteil 11 aufgenommener Block ausgebildet, welcher oberseitig eine Anschlagkante 21 besitzt, mit der er gegen eine unterseitige Anschlagkante des verschiebbar ausgebildeten Scherenarm-Befestigungsabschnitts 16 läuft, wenn an dem als Zugseil 10 ausgebildeten Zugmittel bei verriegelter Stellung des Riegelhakens 19 gezogen wird und der Riegelschlagsabschnitt 18 dadurch in die entriegelte Stellung angehoben wird (Figur 8). Bei weiterem Zug an dem Zugseil 10 drückt der Riegelanschlagsabsachnitt 18 mit seinem Anschlag 21 gegen den unterseitigen Anschlag des Scherenarm-Befestigungsabschnitts 16 und hebt diesen dadurch an.

Ein Antriebsstrang, mit dem der Ausstellerarm 12 gegen den Schwenkabschnitt 4 ausgestellt wird, ist dabei insgesamt der Figur 3 zu entnehmen, wobei die Riegeleinheit 18 und die Verriegelung des Schwenkabschnitts an den Rahmenbauteilen 11 lediglich als optionale Weiterbildung vorgesehen sind. Umgekehrt könnte jedoch auch die Verriegelung an sich die Zusatzfunktion darstellen, welche über den Antriebsstrang ausgeführt wird, wenn der Ausstellmechanismus über andere Antriebsmittel betätigt wird.

Der Figur 3 ist dabei zu entnehmen, dass das Zugseil 10 über eine Umlenkrolle 20 am Riegelanschlagsabschnitt 18 geführt ist und mit seinem Ende am Befestigunsabschnitt 16 des Scherenarms 13 angebunden ist. Das Zugseil könnte jedoch auch direkt an dem Riegelanschlagsabschnitt angebunden sein, wobei dann keine Umlenkrolle mehr nötig wäre. Würde an dem am Riegelanschlagsabschnitt angebundenen Zugseil gezogen, würde dieser nach Überwindung des zum Entriegeln nötigen Wegs gegen den Scherenarm-Befestigungsabschnitt laufen und diesen ebenso wie in der gezeigten Ausführungsform der Erfindung nach oben drücken, wobei Riegelanschlagabschnitt und Scherenarm-Befestigungsabschnitt in der Gleitführungsaufnahme in dem Rahmenbauteil geführt sind.

Der aus dem Scherenarm 13 und dem daran angelenkten Ausstellerarm 12 bestehende Ausstellerarmmechanismus stützt sich dabei über den Ausstellerarm-Befestigungsabschnitt 14 oberseitig gegen einen entsprechenden Anschlag im Rahmenbauteil 11 ab, der in den Figuren nicht explizit gezeigt ist. Ein Zug an dem Zugseil 10 führt also nach dem Anlaufen des Riegelanschlagsabschnitts 18 gegen den Scherenarm-Befestigungsabschnitt 16 zu einem Ausspreizen der aus dem Scherenarm 13 und dem Ausstellerarm 12 gebildeten Schere, wobei der Ausstellerarm 12 über seinen als drehbar aufgenommene Gummirolle 15 ausgebildeten Angriffsabschnitt unterseitig an den Schwenkschenkeln der Führungsschienen 4a, 4b und damit an dem Schwenkabschnitt 4 des Rollladens 1 angreift.

Das Zugseil 10 ist dabei an seinem anderen Ende an einem Umfang einer mit 5 bezeichneten, am Seitenteil 8 (Figur 1) des Rollladenkastens 7 drehbar angeordneten Seilscheibe befestigt und kann über eine Drehung der Seilscheibe auf- und abgewickelt werden. Als Antrieb für die Seilscheibe 5 ist dabei die mit 2 bezeichnete Wickelwelle des Rollladens 1 vorgesehen. Die Seilscheibe 5 ist dabei als von der Wickelwelle 2 durchdrungene Hohlscheibe ausgebildet und bildet somit ein koaxial zur Wickelwelle 2 angeordnetes Drehantriebselement und ist über ein Kupplungselement 9 (Figuren 9 - 11) drehmomentübertragend mit der Wickelwelle 2 kuppelbar und von dieser entkuppelbar.

Das Kupplungselement 9 wird dabei, wie später noch im Einzelnen erläutert werden wird, aus einer entkuppelten Stellung, in der es sich befindet, wenn die Wickelwelle 2 an einer vorgegebenen Stelle 25 bzw. an einem vordefinierten Umfangsabschnitt von einer Lage 30 des Behangs 3 bedeckt ist, in eine Kuppelstellung bewegt, wenn die Lage 30 des Behangs 3 die vorgegebene Stelle 25 der Wickelwelle 2 nicht mehr bedeckt (Fig. 12, 13). Über das Kupplungselement 9 wird also letztlich erfasst, ob die Wickelwelle 2 an der vorgegebenen Stelle 25 von einer Lage 30 des Behangs 3 bedeckt ist und die Zusatzfunktion des Rollladens (hier der Ausstellermechanismus) im Ansprechen darauf betätigt, ob erfasst wird, dass die Wickelwelle an der vorgegebenen Stelle von der Lage des Behangs bedeckt ist oder nicht. Das Kupplungselement 9 bildet somit eine Erfassungseinrichtung und eine Zusatzfunktions-Betätigungseinrichtung zur Betätigung des Antriebsstrangs der Zusatzfunktion, wobei der Antriebsstrang gemäß der in Figur 3 gezeigten Ausführungsform von dem Kupplungselement 9 über die Seilscheibe 5 und den Seilzug 10 zum Riegelanschlagabschnitt 18 und von dort weiter über den Scherenarm-Befestigungsabschnitt 16 und den Scherenarm 13 sowie den Ausstellerarm-Befestigungsabschnitt 14 zum Ausstellerarm 12 führt.

Eine alternative Ausführungsform des Antriebsstrangs der Zusatzfunktion des Rollladens, hier dem Ausschwenken des Ausstellerarms 12 (und der optionalen Verriegelung) ist der Figur 4 zu entnehmen. Dabei ist anstatt eines Zugmittels eine Druck- (und Zugkraft) übertragende Druckstange 110 vorgesehen, welche mit ihrem unteren Ende an dem beweglich in der Gleitführungsaufnahme im entsprechenden Rahmenbauteil aufgenommenen Befestigungsabschnitt 114 befestigt ist, an dem der Ausstellerarm 12 über ein Ausstellergelenk 114a angelenkt ist. Die Druckstange 110 ist an ihrem oberen Ende mit einer Druckkette 105 verbunden, welche über Einlaufführungen 117c in das Innere des Rollladenkastens 7 geführt ist, welcher anstatt den Seitenteilen 8 Seitenteile 108 aufweist, welche neben Umlenkführungsrippen 117b, an denen die Druckkette auf eine drehbar an dem Seitenteil 108 aufgenommene Scheibe 105a umgelenkt wird, eine kreisbogenförmig konzentrisch um die Scheibe 105a umlaufende Führungsrippe 117a aufweist. Zwischen der kreisbogenförmigen Führungsrippe 117a und der Kettenscheibe 105a ist dabei genau so viel Platz, dass die Druckkette 105a hinein passt. Eine Druckkette im Sinne der Erfindung ist dabei eine Kette, welche eine Druckkraft übertragen kann. Die Druckkette 105 ist dabei auf nicht dargestellte Weise an der Kettenscheibe 105a befestigt. Ebenfalls nicht dargestellt ist ein am Innenumfang der Auflage der Druckkette 105 vorspringender Mitnehmernocken an der Scheibe 105a.

Wird die Scheibe 105a in Druckrichtung der Druckkette 105 betätigt, so wird über die Druckkette 105 eine Druckkraft auf die Druckstange 110 und von dort auf den Befestigungsabschnitt 114 übertragen. Auf der dem Befestigungsabschnitt 114 des Ausstellerarms 12 gegenüberliegenden Unterseite des aus dem Ausstellerarm 12 und dem daran über das Gelenk 13a angelenkten Scherenarm 13 gebildeten Scherenmechanismus ist der Scherenarm 13 an seinem Scherenarm-Befestigungsabschnitt 116 angelenkt, welcher sich bis auf einen zum Betätigen der Verriegelung nötigen, kleinen Weg im Wesentlichen ortsfest abstützt (Figur 5, Figur 6), so dass sich der Ausstellermechanismus aufspreizt und der Schwenkabschnitt 4 von dem Rahmenbauteil abgeschwenkt wird.

Die Einzelheiten der hier eingesetzten Riegeleinheit 118, 119a, 119, 120 sind dabei den Figuren 5 und 6 zu entnehmen.

Figur 5 zeigt dabei eine entriegelte Stellung der Riegeleinheit 118, 119a, 119, 120 bei ausgeschwenktem Aussteller, wie sie auch der Figur 4 zu entnehmen ist. Figur 6 zeigt dagegen eine verriegelte Stellung des Riegelmechanismus bei anliegendem Schwenkabschnitt bzw. Aussteller. Die Riegeleinheit 118, 119a, 119, 120 weist dabei einen Riegelblock 118 auf, in dem der Riegelhaken 119 über ein Gelenk 120 gelenkig aufgenommen ist. Auf der dem Riegelhaken 119 gegenüberliegenden Seite des Gelenks 120 befindet sich dabei ein Kipphebelabschnitt 119a des Riegelhakens 119. Wird, wie in Figur 4 dargestellt, von der Druckstange 110 ein Druck auf den Scherenmechanismus 12, 13 ausgeübt, wird dieser Druck über den Scherenarm 13 auf den Scherenarm-Befestigungsabschnitt 116 übertragen, an dem der Scherenarm 13 über ein Gelenk 116a angelenkt ist. Der Scherenarm-Befestigungsabschnitt 116 ist dabei in den Riegelblock 118 bzw. den Riegelanschlagabschnitt 118 verschiebbar geführt und drückt dann auf den Kipphebelabschnitt 119a des Riegelhakens 119. Der Riegelanschlagsabschnitt 118 ist dabei unterseitig an einem entsprechenden Anschlag im Rahmenbauteil abgestützt, so dass bei einsetzender Druckausübung über die Druckstange 110 zwar zunächst der zum Entriegeln des Riegelhakens 119 nötige Weg von dem Befestigungsabschnitt 116 des Scherenarms 113 zurückgelegt wird, dieser jedoch nach kurzer Zeit an einen Anschlag 121 an dem Riegelabschnitt 118 anschlägt und dort über den von der Druckstange 110 ausgeübten Druck gehalten wird, welcher über den Anschlag von dem Rahmenbauteil, auf dem der Riegelanschlagsabschnitt 118 aufsitzt, gekontert wird.

In den Figuren 9 - 13 ist dabei die Antriebskupplung 5, 9 des in Fig. 3 dargestellten Antriebsstrangs mit Zugseil näher erläutert, welche auch bei dem nachstehend noch zu erläuternden, in der Figur 16 gezeigten Antriebsstrang zum Einsatz kommt.

Es handelt sich dabei um eine Zwangskupplung, welche so aufgebaut ist, dass der Antriebsstrang der Zusatzfunktion, also der Antriebsstrang des Ausstellermechanismus und der optionalen Verriegelung und die Wickelwelle 2 des Rollladens 1 über das mit 9 bezeichnete Kupplungselement zwangsweise entkuppelt sind, wenn die Wickelwelle 2 an einer vorgegebenen Stelle nicht von einem letzten Panzerstab 30 eines Rollladenpanzers 3 bedeckt wird (also von einer Lage des Behangs) und zwangsweise eingekuppelt wird, wenn der letzte Panzerstab 30 von der Wickelwelle 2 abhebt. Indem also erfasst wird, dass die letzte Lamelle 30 von der Wickelwelle 2 abhebt, wird eigentlich erfasst, dass der Behang 3 vollständig von der Wickelwelle 2 abgewickelt ist, d.h. dass eine Zusatzfunktion des Rollladens durchgeführt werden kann, welche zu Komplikationen führen würde, wenn sie durchgeführt würde, solange das Abwickeln oder Aufwickeln des Behangs 3 noch im Gange ist. Bei dem in Figur 1 in Gesamtansicht zu entnehmenden Rollladen 1 wäre dies der Fall, da der Behang an den Schwenkgelenken des Schwenkabschnitts 4 einem Knick in der Führungsnut der Führungsschienen 4a, 4b folgen müsste, wenn er während dem Ausschwenken des Ausstellers 4 in Betätigung wäre.

In dem vorliegenden Ausführungsbeispiel weist das Kupplungselement 9 einen insgesamt mit 22 bezeichneten Abklappflügel auf, welcher über ein Gelenk 27 an einem Gelenkträger 28 befestigt ist, der wiederum auf eine über die Wickelwelle 2 gelegte Manschette 29 aufgeschoben ist und somit das Kupplungselement 9 ortsfest auf der Wickelwelle 2 festlegt. Der Abklappflügel 9 weist dabei einen Anlagefortsatz 25 auf, der an der Stelle, von der erfasst wird, ob sie von der Lage 30 des Behangs 3 bedeckt wird, an der Wickelwelle 2 anliegt, wenn die letzte Lamelle 30 gegen den Anlagefortsatz 25 und damit gegen die Wickelwelle 2 drückt. Wird die letzte Lamelle, bzw. der letzte Rollladenpanzerstab 30 von der Wickelwelle 2 abgewickelt (Figur 13), so wird der Anlagefortsatz 25 über eine nicht näher dargestellte Torsionsfeder in dem Gelenk 27 zusammen mit dem gesamten Klappflügel 22 nach außen von der Wickelwelle 2 abgespreizt. Dabei ist an dem Klappflügel 22 ein in Axialrichtung der Wickelwelle 2 vorspringender Mitnehmerstift 26 angebracht, welcher, wie Figur 9 zeigt, in an die Wickelwelle 2 anliegender Stellung des Klappflügels 22 auf einer Innenbahn mit der Wickelwelle 2 mitrotiert und in von der Wickelwelle abgeklappter Stellung des Klappflügels 22 auf einer Außenbahn mit der Wickelwelle 2 mitrotiert, wie den Figuren 10 und 11 zu entnehmen ist.

Der Mitnehmerstift 36 erstreckt sich dabei in Axialrichtung der Wickelwelle bis in einen Bereich unterhalb einer Innenumfangsschulter an einem zylindrischen Abschnitt 24a der Seilscheibe 5, wobei an dem Innenumfang des zylindrischen Abschnitts 24a ein nach innen hin vorspringender Mitnehmernocken 24 vorgesehen ist.

Ist der Behang 3 also in einem nicht vollständig von der Wickelwelle abgewickelten Zustand bzw. drückt der letzte Rollladenstab 30 nicht gegen den Anlagefortsatz 25 des Klappflügels 22, befindet sich der Mitnehmerstift 26 auf der in Figur 9 dargestellten Innenumlaufbahn. Sobald der Klappflügel 22 abklappt, weil der letzte Rollladenstab 30 von der Wickelwelle 2 abgewickelt wird, gerät der Mitnehmerstift 26 auf die Außenumlaufbahn (Fig. 10) und schlägt gegen den Mitnehmernocken 24 (Fig. 11) und nimmt bei einer weiteren Bewegung der Wickelwelle 2 in Wickelwellenablassrichtung die Seilscheibe 5 mit, wodurch der Seilzug 10 auf die Seilscheibe 5 aufgewickelt wird und der in Figur 3 dargestellte Ausstellermechanismus in Gang gesetzt wird.

Insbesondere bei einem aus Panzerstäben bestehenden Rollladenpanzer wie dem Rollladenpanzer 3 muss der Behang 3 so an der Wickelwelle 2 befestigt sein, dass nach dem vollständigen Ablassen des Behangs eine weitere Drehung der Wickelwelle in Ablassrichtung möglich ist und zwar zumindest um einen solchen Winkel, dass es zum Einkuppeln und Betätigen des Antriebsstrangs der Zusatzfunktion ausreicht.

Diesbezüglich wird auf die Figuren 14 und 15 verwiesen, in denen eine Behangbefestigungsvorrichtung 6 gezeigt ist, mit der der Behang 30 an der Wickelwelle 2 befestigt ist. Die Behangbefestigungseinrichtung 6 weist dabei wickelwellenseitig zwei beabstandet voneinander auf die Wickelwelle aufgeschobene Manschetten 36 auf, an denen jeweils ein Anschlagvorsprung 34 in Radialrichtung der Wickelwelle 2 vorspringt. Zwischen den beiden Manschetten 35 und den Anschlägen 34 ist dabei ein Behangaufnahmeschlitten 31 drehbar aufgenommen, welcher mit Kufenabschnitten in Umfangsnuten der Manschetten 34 gegenüber der Wickelwelle 2 drehbeweglich aufgenommen ist. An dem Behangaufnahmeschlitten 31 sind in Axialrichtung der Wickelwelle 2 vorspringende Mitnehmer bzw. Gegenanschläge 35 ausgeformt, welche, wie in Figur 14 gezeigt, bei auf die Wickelwelle 2 aufgewickeltem Behang 3 bzw. noch nicht vollständig abgewickelten Behang 3 in Anschlag mit den Vorsprüngen 34 stehen und, wenn der Behang 3 vollständig abgewickelt ist, außer Eingriff mit den vorstehenden Anschlägen 34 gelangen, welche bei einer weiteren Drehbewegung der Wickelwelle in Behangablassrichtung von den Anschlägen weggedreht werden. Der Behang 3 ist dabei mit seiner letzten Lamelle 30 in einer Behangbefestigungsöse 37 aufgenommen, welche über einen Behangabschwenkflügel 32, 33, 37 schwenkbar mit dem drehbar aufgenommenen Behangaufnahmeschlitten 31 verbunden ist.

Selbstverständlich sind Abweichungen von den gezeigten Varianten möglich, ohne den Grundgedanken der Erfindung zu verlassen.

### Bezugszeichenliste

| | |
|---|---|
| 9, 5, 10, 14, 13, 16, 18, 19, 20; 9, 105, 110, 114, 13, 116, 118, 119a, 119, 120 | Antriebsstrang |
| | |
| 9, 5; 9, 105 | Antriebskupplung |
| 5; 105 | Drehantriebselement |
| 10; 110 | Druck- oder Zugmittel |
| 14, 13, 16; 114, 13, 116 | Ausschwenkanordnung |
| 31, 32, 33, 37 | Behangaufnahmeabschnitt |
| 1 | Rollladen |
| 2 | Wickelwelle |
| 3 | Behang |
| 4 | Schwenkabschnitt |
| 4a, 4b | Führungsschienen |
| 5 | Seilscheibe |
| 6 | Behangbefestigungsvorrichtung |
| 7 | Rolladenkasten |
| 8 | Seitenteil |
| 9 | Kupplungselement |
| 10 | Seilzug |
| 11 | Rahmenbauteil |
| 11a A | usstellerarmaufnahme |
| 12 | Ausstellerarm |
| 13 | Scherenarm |
| 13a | Scherengelenk |
| 14 | Ausstellerarm-Befesfigungs- bzw. gebäudeöffnungsseitiger Gelenkabschnittabschnitt |
| 14a | Befestigungsgelenk |
| 15 | Angriffs- bzw. schwenkabschnittseitiger Gelenkabschnitt |
| 16 | Scherenarm-Befestigungsabschnitt |
| 17 | Einlauf-Umlenkrolle |
| 18 | Riegelanschlagabschnitt |
| 19 | Riegel bzw. Riegelhaken |
| 20 | Riegel-Umlenkrolle |
| 21 | Riegelanschlag |
| 18, 19, 20 | Riegeleinheit |
| 22 | Klappflügel |
| 23 | Flügelbefestigungsabschnitt |
| 24 | Mitnehmernocken |
| 25 | Anlagefortsatz |
| 26 | Mitnehmerstift |
| 27 | Flügelgelenk |
| 28 | Gelenkträger |
| 29 | Befestigungsmanschette |
| 30 | letzte Lamelle |
| 31 | drehbarer Behangaufnahmeschlitten |
| 32 | innere Hochschiebesicherung |
| 33 | äußere Hochschiebesicherung |
| 34 | Anschlag(vorsprung) |
| 35 | Mitnehmer/Gegenanschlag |
| 36 | Manschette |
| 37 | Behangbefestigungsöse |
| 105 | Schubkette |
| 105a | Kettenscheibe |
| 108 | Seitenteil |
| 110 | Druckstange |
| 114 | Befestigungsabschnitt |
| 114a | Befestigungsgelenk |
| 116 | Scherenarm-Befestigungsabschnitt |
| 116a | Scherenarm-Befestigungsgelenk |
| 117a | Antriebskopplungs-Schubkettenführung |
| 117b, 117c | Einlauf-Schubkettenführungen |
| 118 | Riegelanschlagabschnitt |
| 119 | Riegel |
| 119a | Riegelkipphebel |
| 120 | Riegelgelenk |
| 121 | Riegelanschlag |

## Patentansprüche

1. Gebäudeöffnungs-Verschattungsvorrichtung, insbesondere Rollladen (1), mit:
einer ausstellbaren Führungsschienenanordnung, welche zwei Seitenführungsschienen (4a, 4b) für einen vor der Gebäudeöffnung aufzieh- und ablassbaren Behang (3) aufweist, und zumindest mit einem unteren Schwenkabschnitt (4) um eine obere Anlenkachse von der Gebäudeöffnung abschwenkbar ist, und mit einem unterhalb der Anlenkachse des Schwenkabschnitts (4) angeordneten Ausstellerarm (12), der mit einem Angriffsabschnitt (15) an dem Schwenkabschnitt (4) angreift und mit einem davon beabstandeten Befestigungsabschnitt (14; 114) gebäudeöffnungsseitig angelenkt ist, wobei
oberhalb oder auf Höhe der Anlenkachse eine Drehmomentquelle (2) vorgesehen ist, und ferner ein Antriebsstrang (9, 5, 10, 14, 13, 16, 18, 19, 20; 9, 105, 110, 114, 13, 116, 118, 119a, 119, 120) vorgesehen ist, um eine von der Drehmomentquelle (2) abgegebene Ausgangsleistung zum Abschwenken des Schwenkabschnitts (4) auf den Ausstellerarm (12) zu übertragen und beim Zurückschwenken des Schwenkabschnitts (4) dessen Eigengewicht auf die Drehmomentquelle (2), und wobei
der Antriebsstrang (9, 5, 10, 14, 13, 16, 18, 19, 20; 9, 105, 110, 114, 13, 116, 118, 119a, 119, 120) zum Umsetzen der von einem Druck- oder Zugmittel (10; 110) übertragenen Kraft in ein Schwenkmoment des Austellerarms (12) und umgekehrt eine mit dem Druck- oder Zugmittel (10; 110) und dem Ausstellerarm (12) zusammenwirkende Ausschwenkanordnung (14, 13, 16, 114, 13, 116) mit einem Scherenarm (13) aufweist, der mit einem Scherenarm-Befestigungsabschnitt (16; 116) gebäudeöffnungsseitig befestigt ist, vorzugsweise an einem gebäudeseitig anbringbaren Rahmenbauteil (11), **dadurch gekennzeichnet, dass**
der Scherenarm (13) beabstandet von seiner gebäudeöffnungsseitigen Befestigung an dem Ausstellerarm (12) angelenkt (13a) ist, und zwar in einem Bereich zwischen dem Befestigungsabschnitt (14; 114) und dem Angriffsabschnitt (15) des Ausstellerarms (12), wobei entweder
der Ausstellerarm-Befestigungsabschnitt (114) an dem Druck- oder Zugmittel (110) befestigt, vorzugsweise angelenkt (114a) ist und in Richtung der über das Druck- oder Zugmittel (10; 110) einleitbaren Druck- bzw. Zugkraft verschiebbar geführt ist, vorzugsweise in dem gebäudeseitig anbringbaren Rahmenbauteil (11), wobei der Scherenarm-Befestigungsabschnitt (116) während des Ab- und Zuschwenkens des Schwenkabschnitts (4) ortsfest festgelegt ist, vorzugsweise in dem gebäudeseitig anbringbaren Rahmenbauteil (11), oder
der Scherenarm-Befestigungsabschnitt (16) an dem Druck- oder Zugmittel (10) befestigt, vorzugsweise angelenkt (116a) ist und in Richtung der über das Druck- oder Zugmittel (10) einleitbaren Druck- bzw. Zugkraft verschiebbar geführt ist, vorzugsweise in dem gebäudeseitig anbringbaren Rahmenbauteil (11), wobei der Ausstellerarm-Befestigungsabschnitt (14) während des Ab- und Zuschwenkens des Schwenkabschnitts (4) ortsfest festgelegt ist, vorzugsweise in dem gebäudeseitig anbringbaren Rahmenbauteil (11).

2. Gebäudeöffnungs-Verschattungsvorrichtung nach Anspruch 1, **dadurch gekennzeichnet, dass** der Antriebsstrang (9, 5, 10, 14, 13, 16, 18, 19, 20; 9, 105, 110, 114, 13, 116, 118, 119a, 119, 120) eine Antriebskupplung (9, 5; 9, 105) aufweist, um den Antriebsstrang (9, 5, 10, 14, 13, 16, 18, 19, 20; 9, 105, 110, 114, 13, 116, 118, 119a, 119, 120) drehmomentübertragend an die Drehmomentquelle (2) zu koppeln, sowie ein mit der Antriebskupplung (9, 5; 9, 105) verbundenes, zwischen dem Ausstellerarm (12) und der Antriebskupplung (9, 5; 9, 105) kraftübertragendes Druck- oder Zugmittel (10; 110).

3. Gebäudeöffnungs-Verschattungsvorrichtung nach Anspruch 1 oder 2, **dadurch gekennzeichnet, dass** ein gebäudeseitig anbringbares Rahmenbauteil (11) vorgesehen ist, mit einer dem Schwenkabschnitt (4) zugewandten Austrittsöffnung (11a), aus der der Ausstellerarm (12) zum Schwenkabschnitt (4) hin herausgeführt ist, und einer mit der Austrittsöffnung (11a) verbundenen Durchgangsöffnung, durch die der Antriebstrang (9, 5, 10, 14, 13, 16, 18, 19, 20; 9, 105, 110, 114, 13, 116, 118, 119a, 119, 120) geführt ist, wobei das Rahmenbauteil (11) vorzugsweise an einen Rolladenkasten (7, 8; 7, 108) anschließt, so dass die Durchgangsöffnung im Bereich eines Seitenteils (8, 108) des Rolladenkastens (7, 8; 7, 108) in das Innere des Rolladenkastens (7, 8; 7, 108) mündet und das Rahmenbauteil (11) zusammen mit dem Rolladenkasten (7, 8; 7, 108) den Antriebsstrang (9, 5, 10, 14, 13, 16, 18, 19, 20; 9, 105, 110, 114, 13, 116, 118, 119a, 119, 120) zumindest im Wesentlichen einschließt.

4. Gebäudeöffnungs-Verschattungsvorrichtung nach Anspruch 2 oder 3, **dadurch gekennzeichnet, dass** die Antriebskupplung (9, 5) eine drehmomentübertragend mit der Drehmomentquelle (2) koppelbare Seilscheibe (5) aufweist, welche insbesondere koaxial zu einer Drehachse der Drehmomentquelle drehbar gelagert ist, insbesondere an dem Seitenteil (8) des Rolladenkastens (7, 8) sowie als Zugmittel (10) ein an die Seilscheibe (5) auf- und abwickelbar angebundener Seilzug (10), wobei vorzugsweise eine Umlenkrolle (17) vorgesehen ist, um den Seilzug (10) in die Mündung der Durchgangsöffnung zu lenken.

5. Gebäudeöffnungs-Verschattungsvorrichtung nach Anspruch 2 oder 3, **dadurch gekennzeichnet, dass** die Antriebskupplung (9, 105) eine drehmomentübertragend mit der Drehmomentquelle (2) koppelbare Druckkette (105) aufweist, welche in einem Bogenabschnitt um eine Drehachse der Drehmomentquelle herum geführt ist, und als Druckmittel (10) eine druckkraftübertragend mit der Druckkette (105) gekoppelte Druckstange (110), wobei für die Druckkette (105) in einem zumindest dem maximal von der Druckstange (110) zurückzulegenden Weg entsprechenden Bogenabschnitt eine Führung (105a, 117a) mit konstantem Radius um die Drehachse vorgesehen ist, insbesondere am Seitenteil (108) des Rolladenkastens, vorzugsweise zumindest auf der Außenseite der Druckkette (105) als bogenförmig von dem Seitenteil (108) vorspringende Führungsrippe (117a) und auf der Innenseite der Druckkette (105) als drehbar an dem Seitenteil (108) gelagerte Kettenscheibe (105a) oder als bogenförmig von dem Seitenteil vorspringende Führungsrippe, und wobei vorzugsweise weitere Führungen (117b, 117c) vorgesehen ist, um die Druckkette (105) in die Mündung der Durchgangsöffnung zu lenken.

6. Gebäudeöffnungs-Verschattungsvorrichtung nach einem der vorhergehenden Ansprüche, **dadurch gekennzeichnet, dass** im Antriebsstrang (9, 5, 10, 14, 13, 16, 18, 19, 20; 9, 105, 110, 114, 13, 116, 118, 119a, 119, 120) eine Riegeleinheit (18, 19, 20; 118, 119a, 119, 120) zum Sperren und Entsperren des Schwenkabschnitts (4) derart zwischengeschaltet ist, dass bei Betätigung des Antriebsstrangs (9, 5, 10, 14, 13, 16, 18, 19, 20, 9, 105, 110, 114, 13, 116, 118, 119a, 119, 120) in Abschwenkrichtung zunächst der Schwenkabschnitt (4) entsperrt wird, bevor das Abschwenken einsetzt, und bei Betätigung in Zuschwenkrichtung zunächst das Zuschwenken ausgeführt wird, bevor der Schwenkabschnitt (4) gesperrt wird.

7. Gebäudeöffnungs-Verschattungsvorrichtung nach Anspruch 6, **dadurch gekennzeichnet, dass** auf der der Gebäudeöffnung zugewandten Seite des Schwenkabschnitts (4) eine hinterschnittene Riegelaufnahmeöffnung vorgesehen ist, wobei die Riegeleinheit (18, 19, 20; 118, 119a, 119, 120) gebäudeöffnungsseitig angeordnet, vorzugsweise in dem Rahmenbauteil (11) aufgenommen ist, and auf ihrer dem Schwenkabschnitt (4) zugewandten Seite einen Riegelhaken (19; 119) aufweist, welcher in der Sperrrstellung die hinterschnittene Riegelaufnahmeöffnung hintergreift und in der Entsperrstellung nicht hintergreift, wobei der Riegelhaken (119) alleine oder die Riegeleinheit (18, 19, 20) insgesamt zur Sperrrstellung hin vorgespannt ist und im Antriebsstrang (9, 5, 10, 14, 13, 16, 18, 19, 20; 9, 105, 110, 114, 13, 116, 118, 119a, 119, 120) ein Spiel vorgesehen ist, so dass bei geschlossenem Schwenkabschnitt (4) und entlastetem Antriebsstrang (9, 5, 10, 14, 13, 16, 18, 19, 20; 9, 105, 110, 114, 13, 116, 118, 119a, 119, 120) die Vorspannkraft den Riegelhaken (119) alleine oder die Riegeleinheit (18, 19, 20) insgesamt aus der Entsperrstellung in die Sperrrstellung vorspannt, und sich bei einsetzender Betätigung des Antriebsstrangs (9, 5, 10, 14, 13, 16, 18, 19, 20; 9, 105, 110, 114, 13, 116, 118, 119a, 119, 120) zunächst der Riegelhaken (119) alleine oder die Riegeleinheit (18, 19, 20) insgesamt einerseits und der Ausstellerarm-Befestigungsabschnitt oder der Scherenarm-Befestigungsabschnitt (16; 116) andererseits aufeinander zu bewegen, wobei die Riegeleinheit (18, 19, 20) einen Anschlag (21; 121) für den Ausstellerarm-Befestigungsabschnitt oder den Scherenarm-Befestigungsabschnitt (16; 116) aufweist, bei dessen Erreichen sich Kraftschluss zwischen dem Druck- oder Zugmittel (10; 110) und der Ausschwenkanordnung (14, 13, 16; 114, 13, 116) einstellt.

8. Gebäudeöffnungs-Verschattungsvorrichtung nach Anspruch 6 oder 7, **dadurch gekennzeichnet, dass** der Riegelhaken (19) fest an der Riegeleinheit (18) angebracht ist und die Riegeleinheit (18) gebäudeöffnungsseitig verschiebbar aufgenommen ist, und vorzugsweise eine Umlenkrolle (20) aufweist, über die der Seilzug (10) geführt ist, welcher mit dem verschiebbar geführten Scherenarm-Befestigungsabschnitt (16) verbunden ist, wobei die Riegeleinheit (18) vorzugsweise unterhalb des Scherenarm-Befestigungsabschnitts (16) angeordnet ist.

9. Gebäudeöffnungs-Verschattungsvorrichtung nach Anspruch 6 oder 7, **dadurch gekennzeichnet, dass** der Riegelhaken (119) ortsfest und gelenkig (120) aufgenommen ist und auf der gegenüberliegenden Seite des Gelenks (120) einen Kipphebel (119a) aufweist, und der während des Verschwenkens des Schwenkabschnitts (4) ortsfest festgelegte Scherenarm-Befestigungsabschnitt (116) oder Ausstellerarm-Befestigungsabschnitt zwischen der Sperrstellung und dem Anschlag (121) gegen den Kipphebel (119a) verschiebbar aufgenommen ist.

10. Gebäudeöffnungs-Verschattungsvorrichtung nach einem der vorhergehenden Ansprüche, **dadurch gekennzeichnet, dass** eine an den Antriebsstrang angebundene und mit dem Antriebsstrang zum Sperren und Entsperren des Schwenkabschnitts (4) betätigbare Riegeleinheit (18, 19, 20) so vorgesehen ist, dass bei Betätigung des Antriebsstrangs in Abschwenkrichtung zunächst der Schwenkabschnitt (4) entsperrt wird, bevor das Abschwenken einsetzt, und bei Betätigung in Zuschwenkrichtung zunächst das Zuschwenken ausgeführt wird, bevor der Schwenkabschnitt (4) gesperrt wird.

11. Gebäudeöffnungs-Verschattungsvorrichtung nach Anspruch 10, **dadurch gekennzeichnet, dass** auf der der Gebäudeöffnung zugewandten Seite des Schwenkabschnitts (4) eine hinterschnittene Riegelaufnahmeöffnung vorgesehen ist, und die Riegeleinheit (18, 19, 20) auf ihrer dem Schwenkabschnitt (4) zugewandten Seite einen in den Antriebsstrang eingebundenen Riegelhaken (19) aufweist, welcher in einer Sperrstellung die hinterschnittene Riegelaufnahmeöffnung hintergreift und in einer Entsperrstellung nicht hintergreift, wobei der Riegelhaken (19) so in den Antriebsstrang eingebunden ist, dass nach der Betätigung der Drehmomentquelle (2) zum Zuschwenken des ausgestellten Schwenkabschnitts (4) die Drehmomentquelle (2) in die Zuschwenkrichtung um ein dem Weg des Riegelhakens (19) zwischen der Entsperrstellung und der Sperrstellung entsprechendes Spiel weiterbetätigbar ist, bis der Riegelhaken (19) in die Sperrstellung gelangt, und bei in der Sperrstellung einsetzender Betätigung der Drehmomentquelle (2) in Aufschwenkrichtung zunächst das dem Weg des Riegelhakens (19) zwischen der Sperrstellung und der Entsperrstellung entsprechende Spiel zurückgelegt wird, so dass der Riegelhaken (19) in die Entsperrstellung gebracht wird, bevor sich Kraftschluss zwischen dem Druck- oder Zugmittel (10; 110) und dem Schwenkabschnitt (4) einstellt.

12. Gebäudeöffnungs-Verschattungsvorrichtung nach Anspruch 11, **dadurch gekennzeichnet, dass** der Riegelhaken (19) fest an einem Riegelblock (18) angebracht ist, wobei der Riegelblock (18) gebäudeöffnungsseitig verschiebbar aufgenommen ist, vorzugsweise in dem Rahmenbauteil (11)., wobei der Riegelblock (18) an das Druck-oder Zugmittel (10) angebunden und damit verschiebbar und zur Sperrstellung hin vorgespannt ist, und wobei der Riegelblock (18, 19, 20) vorzugsweise unterhalb des gebäudeöffnungsseitigen Gelenkabschnitts (16) angeordnet ist und eine Umlenkrolle (20) aufweist, über die ein als Zugmittel (10) fungierender Seilzug (10) geführt ist, welcher mit dem verschiebbar geführten, gebäudeöffungsseitigen Gelenkabschnitt verbunden ist, oder der Riegelblock vorzugsweise an einer als Druckmittel fungierenden Druckstange befestigt und oberhalb des gebäudeöffnungsseitigen Gelenkabschnitts in der selben Führung wie der gebäudeöffnungsseitige Gelenkabschnitt aufgenommen ist, wobei dann an dem Riegelblock ein Anschlag und an dem gebäudeöffnungsseitigen Gelenkabschnitt ein Gegenanschlag dafür vorgesehen ist, und wobei der Riegelblock dann so aufgenommen ist, dass er in der Entsperrstellung mit seinem Anschlag an dem Gegenanschlag des gebäudeöffnungsseitigen Gelenkabschnitts anliegt und in der Sperrrstellung um einen dem Spiel im Antriebsstrang bzw. dem Weg des Riegelhakens zwischen Sperrstellung und Entsperrstellung entsprechenden Abstand von dem gebäudeöffnungsseitigen Gelenkabschnitt beabstandet ist.

13. Gebäudeöffnungs-Verschattungsvorrichtung nach Anspruch 11, **dadurch gekennzeichnet, dass** der Riegelhaken fest an dem gebäudeöffnungsseitigen Gelenkabschnitt angebracht ist, welcher gebäudeöffnungsseitig verschiebbar aufgenommen ist, vorzugsweise in dem Rahmenbauteil (11), wobei vorzugsweise entweder an dem gebäudeöffnungsseitigen Gelenkabschnitt oder dem schwenkabschnittseitigen Gelenkabschnitt eine Führungsnut vorgesehen ist, deren Länge dem Spiel im Antriebsstrang bzw. dem Weg des Riegelhakens (319) zwischen Sperrstellung und Entsperrstellung entspricht, wobei der Ausstellerarm in der Führungsnut über einen Gelenkzapfen verschiebbar aufgenommen ist.

14. Gebäudeöffnungs-Verschattungsvorrichtung nach einem der Ansprüche 4 bis 13, **dadurch gekennzeichnet, dass** als Drehmomentquelle (2) eine drehantreibbare Wickelwelle (2) dient, an welcher der Behang (3) befestigt ist, bzw. ein motorischer Antrieb der Wickelwelle (2), wobei die Antriebskupplung (9, 5; 9, 105) ein Kupplungselement (9) aufweist, über welches die Scheibe (5) oder Druckkette (105) mit der Wickelwelle (2) koppelbar ist, wobei das Kupplungselement (9) so aufgebaut ist, dass der Antriebsstrang (9, 5, 10, 14, 13, 16, 18, 19, 20; 9, 105, 110, 114, 13, 116, 118, 119a, 119, 120) und die Wickelwelle (2) über das Kupplungselement (9) zwangsweise entkuppelt sind, wenn die Wickelwelle (2) an einer vorgegebenen Stelle von einer Lage (30) des Behangs (3) bedeckt ist, und ansonsten zwangsweise drehmomentübertragend gekuppelt.

## Claims

1. A building opening shadowing device, in particular a roller shutter (1) comprising an extendable guide rails arrangement having two lateral guide rails (4a, 4b) for lowering and raising a curtain (3) in front of the building opening, and with a lower swinging section (4) which can be swung out from the building opening around an upper hinge axle, and further comprising an extendable arm (12) arranged below the hinge axle of the swinging section (4), such extendable arm (12) acting on the swinging section (4) by means of an actuating section (15) and being linked to a spaced attachment section (14; 114) on the building opening side, with
a torque source (2) being provided above or at the height level of the hinge axle, and further a power train (9, 5, 10, 14, 13, 16, 18, 19, 20; 9, 105, 110, 114, 13, 116, 118, 119a, 119, 120) to transmit an output power issued by the torque source (2) to the extendable arm (12) to swing out the swinging section (4), and to transmit the own weight of the swinging section (4) to the torque source (2) when swinging back, and with
the power train (9, 5, 10, 14, 13, 16, 18, 19, 20; 9, 105, 110, 114, 13, 116, 118, 119a, 119, 120) comprising a swinging out arrangement (14, 13, 16, 114, 13, 116) with a stay arm (13) acting together with the pressure or tension means (10; 110) and the extendable arm (12) to convert the force transmitted by a pressure or tension means (10; 110) into a swinging moment of the extendable arm (12) and vice versa, such stay arm (13) being mounted by means of a stay arm attaching section (16; 116) on the building opening side, preferably at a frame component (11) attachable on the building opening side, **characterized in that**
the stay arm (13), spaced from its building opening side mount is linked (13a) to the extendable arm (12), (13a), that is to say in an area between the attachment section (14; 114) and the actuating section (15) of the extendable arm (12), with either
the extendable arm attachment section (114) attached to the pressure or tension means (110), preferably linked (114a) to the same and moveably guided in the direction of the pressure and/or tension force initiatable by the pressure or tension means (10; 110), preferably in the frame component (11) attachable on the building opening side, with the stay arm attachment section (116) being attached as a stationary element during the swinging out and the swinging in of the swinging section (4), preferably in the frame component (11) attachable on the building side, or
the stay arm attachment section (16), attached to the pressure or tension means (10), preferably linked (116a) to the same and moveably guided in the direction of the pressure and/or tension force initiatable by the pressure or tension means (10), preferably in the frame component (11) attachable on the building side, with the extendable arm attachment section (14) being attached as a stationary element during the swinging out and swinging in of the swinging section (4), preferably in the frame component (11) attachable on the building opening side.

2. A building opening shadowing device in accordance with Claim 1, **characterized in that** the power train (9, 5, 10, 14, 13, 16, 18, 19, 20; 9, 105, 110, 114, 13, 116, 118, 119a, 119, 120) comprises a drive clutch (9, 5; 9, 105) to couple the power train (9, 5, 10, 14, 13, 16, 18, 19, 20; 9, 105, 110, 114, 13, 116, 118, 119a, 119, 120) in a torque transmitting manner to the torque source (2), and further a pressure or tension means (10; 110) connected with the drive clutch (9, 5; 9, 105) transmitting power between the extendable arm (12) and the drive clutch (9, 5; 9, 105).

3. A building opening shadowing device in accordance with Claim 1 or 2, **characterized in that** provision is made for a frame component (11) attachable on the building side, with an outlet opening (11a) facing the swinging section (4) from which the extendable arm (12) is moved out towards the swinging section (4), and further with a through opening connected with an outlet opening (11a), through which the power train (9, 5, 10, 14, 13, 16, 18, 19, 20; 9, 105, 110, 114, 13, 116, 118, 119a, 119, 120) is guided, with the frame component (11) preferably joining a shutter box (7, 8; 7,108), so that the through opening in the area of the lateral part (8, 108) exits into the inside of the shutter box (7, 8; 7,108), and that the frame component (11) together with the shutter box (7, 8; 7,108) at least essentially includes the power train (9, 5, 10, 14, 13, 16, 18, 19, 20; 9, 105, 110, 114, 13, 116, 118, 119a, 119, 120).

4. A building opening shadowing device in accordance with Claim 2 or 3, **characterized in that** the drive coupling (9, 5) comprises a torque transmitting pulley (5), which can be coupled with the torque source (2), such pulley (5) which in particular is rotatably mounted coaxially relative to an axis of rotation of the torque source, in particular at the lateral part (8) of the shutter box (7, 8), as well as a rope (10) as a tension means (10) linked to the pulley (5) and windable up and down, with a deflection pulley (17) being preferably provided to direct the rope (10) into the mouth of the through opening.

5. A building opening shadowing device in accordance with Claim 2 or 3, **characterized in that** the drive coupling (9, 105) comprises a torque transmitting power train (105), which can be coupled with the torque source (2), such torque transmitting pressure chain (105) being guided in an arc shaped section around an axis of rotation of the torque source, and further a pressure transmitting pressure rod (110) serving as a tension means (10), coupled with the torque transmitting pressure chain (105), with a guide (105a, 117a) with a constant radius around the axis of rotation being provided for the torque transmitting pressure chain (105) in an arc shaped section corresponding to a at least a maximum distance to be travelled by the pressure rod (110), in particular at the lateral side (108) of the shutter box, preferably at least at the outer side of the power train (105) as a guide rib (117a) projecting from the lateral part (108) in an arc shaped manner, and on the inner side of the torque transmitting pressure chain (105) as a sprocket wheel (105a) rotatably mounted to the lateral part (108) or as a guide rib projecting from the lateral part in an arc shaped manner, and with preferably further guides (117b, 117c) being provided to direct the torque transmitting pressure chain (105) into the mouth of the through opening.

6. A building opening shadowing device in accordance with any of the preceding Claims, **characterized in that** a locking unit (18, 19, 20; 118, 119a, 119, 120) for locking and unlocking the swinging section (4) is interposed in the power train (9, 5, 10, 14, 13, 16, 18, 19, 20; 9, 105, 110, 114, 13, 116, 118, 119a, 119, 120) in such a manner that when actuating the power train (9, 5, 10, 14, 13, 16, 18, 19, 20; 9, 105, 110, 114, 13, 116, 118, 119a, 119, 120) in the swing out direction the swinging section (4) is unlocked before the swinging out starts, and when actuating the power train in swing in direction, the swinging in is activated before the swinging section (4) is locked.

7. A building opening shadowing device in accordance with Claim 6, **characterized in that** on the side of the swinging section (4) facing the building opening provision is made for an undercut lock receiving unit, with the locking unit (18, 19, 20; 118, 119a, 119, 120), arranged on the building opening side, preferably received in the frame component (11), and having a locking hook (19; 119) on its side facing the swinging section (4), which in locking position reaches behind the undercut lock receiving unit and in unlocking position does not reach behind the said undercut lock receiving unit, with the locking hook (119) alone or the look unit altogether (18, 19, 20) being preloaded towards locking position, and that play is provided in the power train (9, 5, 10, 14, 13, 16, 18, 19, 20; 9, 105, 110, 114, 13, 116, 118, 119a, 119, 120), so that when the swinging section (4) is closed and the power train (9, 5, 10, 14, 13, 16, 18, 19, 20; 9, 105, 110, 114, 13, 116, 118, 119a, 119, 120) relieved the preload force preloads the locking hook (119) alone or the locking unit (18, 19, 20) altogether from the unlocking position to the locking position, and when the power train (9, 5, 10, 14, 13, 16, 18, 19, 20; 9, 105, 110, 114, 13, 116, 118, 119a, 119, 120) is activated the locking hook (119) alone or the locking block (18, 19, 20) altogether on the one hand and the extendable arm attachment section or the stay arm attachment section (16; 116) on the other hand move towards each other, with the locking unit(18, 19, 20) comprising a stop (21; 121) for the extendable arm attachment section or the stay arm attachment section (16; 116), and when the stop (21; 121) is reached frictional engagement results between the pressure or tension means (10; 110) and the swinging out arrangement (14, 13, 16; 114, 13, 116).

8. A building opening shadowing device in accordance with Claim 6 or 7, **characterized in that** the locking hook (19) is firmly attached to the locking unit(18) and that the locking unit(18) is moveably received on the side of the building opening, and preferably comprises a deflection pulley (20) over which the rope (10) passes which is connected with the moveably guided stay arm attachment section (16), with the locking unit(18) being preferably arranged below the stay arm attachment section (16).

9. A building opening shadowing device in accordance with Claim 6 or 7, **characterized in that** the locking hook (119) is received as a stationary element and in an articulated manner (120), and is provided with a rocker lever (119a) on the opposite side of the joint (120), and that the stay arm attachment section (116) or extendable arm attachment section attached as a stationary element is moveably received during the swinging of the swinging section (4) between the locking position and the stop (121) towards the rocker lever (119a).

10. A building opening shadowing device in accordance with any of the preceding Claims, **characterized in that** a locking unit (18, 19, 20) linked with the power train and actuatable with the power train for locking and unlocking the swinging section (4) is provided in such a manner that when the power train is actuated in swing out direction the swinging section (4) is unlocked before the swinging out commences, and when the power train is actuated in swing in direction the swinging in is actuated before the swinging section (4) is locked.

11. A building opening shadowing device in accordance with Claim 10, **characterized in that** on the side of the swinging section (4) facing the building opening provision is made for an undercut lock receiving unit, and the locking unit (18, 19, 20) on its side facing the swinging section (4) comprises a locking hook (19) included in the power train, which in locking position reaches behind the undercut lock receiving unit and in unlocking position does not reach behind the said undercut lock receiving unit, with the locking hook (19) being included in the power train in such a manner that after actuating the torque source (2) for swinging in the extended swinging section (4) the torque source (2) is further actuatable in swing in direction by a play corresponding to the distance of the locking hook (19) between the unlocking position and the locking position until the locking hook (19) reaches the locking position, and that when the torque source (2) is actuated in swing out direction in the locking position the play corresponding to the distance of the locking hook (19) between the lock position and the unlocking position is travelled, so that the locking hook (19) is brought into unlock position before the pressure or tension means (10; 110) and the swinging section (4) enter into frictional engagement.

12. A building opening shadowing device in accordance with Claim 11, **characterized in that** the locking hook (19) is firmly attached to a locking block (18) with the locking block (18) being moveably received on the side of the building opening, preferably in the frame component (11), with the locking block (18) being linked to the pressure or tension means (10) and thus movably preloaded towards locking position, and with the locking block (18, 19, 20) preferably being provided below the joint section (16) on the side of the building opening and comprising a deflection pulley (20) over which a rope (10) acting as a tension means (10) passes which is connected with the moveably guided joint section on the side of the building opening, or with the locking block preferably being attached to a push rod acting as pressure means and received above the joint section on the side of the building opening in the same guide as the joint section on the side of the building opening, with a stop provided at the locking block and a counter stop provided at the joint section of the side of the building opening, and with the locking block being received in such a manner that in unlocking position its stop is in contact with the counter stop of the joint section of the side of the building opening and in locking position is spaced from the joint section on the side of the building opening at a space corresponding to the play in the power train and/or the distance of the locking hook between locking position and unlocking position.

13. A building opening shadowing device in accordance with Claim 11, **characterized in that** the locking hook is firmly attached to the joint section on the side of the building opening which is moveably received on the side of the building opening, preferably in the frame component (11), with a guide groove being preferably provided either at the joint section on the side of the building opening or the joint section at the side of the swinging section, whose length corresponds to the play in the power train and/or the distance of the locking hook (319) between locking position and unlocking position, with the extendable arm is moveably received in the guide groove via a joint pin.

14. A building opening shadowing device in accordance with any of the Claims 4 to 13, **characterized in that** the torque source (2) is a power rotatable take up shaft (2) to which the curtain (3) is attached, or a motor drive for the winding shaft (2) is provided, with the drive coupling (9, 5; 9, 105) comprising a coupling element (9) via which the pulley (5) or pressure chain (105) can be coupled with the winding shaft (2), with the coupling element (9) being designed such that the power train (9, 5, 10, 14, 13, 16, 18, 19, 20; 9, 105, 110, 114, 13, 116, 118, 119a, 119, 120) and the winding shaft (2) are forcibly decoupled via the coupling element (9) when the winding shaft (2) is covered by a layer (30) of the curtain (3) at a defined position, and is otherwise forcibly coupled while transmitting the torque.

## Revendications

1. Dispositif d'ombrage d'ouverture de bâtiment, en particulier volet roulant (1), comprenant :
un ensemble de rails de guidage à projection qui présente deux rails de guidage latéraux (4a, 4b) pour un tablier (3) apte à être relevé et abaissé devant ladite ouverture de bâtiment, et qui peut être pivoté, au moins avec une portion inférieure de pivotement (4), autour d'un axe supérieur d'articulation de manière à s'écarter de l'ouverture de bâtiment, et comprenant un bras de projection (12) qui est disposé au-dessous de l'axe d'articulation de ladite portion de pivotement (4) et qui se prend, par une portion d'engagement (15), sur ladite portion de pivotement (4) et est articulé, par une portion de fixation (14 ; 114) espacée de celle-ci, du côté de l'ouverture de bâtiment, dans lequel
une source de couple (2) est prévue au-dessus ou au niveau dudit axe d'articulation, et, en outre, un train d'entraînement (9, 5, 10, 14, 13, 16, 18, 19, 20 ; 9, 105, 110, 114, 13, 116, 118, 119a, 119, 120) est prévu pour transmettre audit bras de projection (12) une puissance de sortie fournie par ladite source de couple (2) pour pivoter vers l'extérieur ladite portion de pivotement (4), et, lorsque la portion de pivotement (4) est repivotée, transmettre le poids propre de celle-ci à ladite source de couple (2), et dans lequel
ledit train d'entraînement (9, 5, 10, 14, 13, 16, 18, 19, 20 ; 9, 105, 110, 114, 13, 116, 118, 119a, 119, 120), pour transformer la force transmise par un moyen de pression ou de traction (10 ; 110) en un moment de pivotement dudit bras de projection (12) et vice versa, présente un ensemble de pivotement vers l'extérieur (14, 13, 16, 114, 13, 116) qui agit de concert avec ledit moyen de pression ou de traction (10 ; 110) et avec ledit bras de projection (12) et comprend un bras de ciseaux (13) lequel est fixé par une portion de fixation de bras de ciseaux (16 ; 116) du côté de ladite ouverture de bâtiment, de préférence sur un composant de cadre (11) qui peut être monté sur le bâtiment, **caractérisé par le fait que**
ledit bras de ciseaux (13) est articulé (13a), à distance de sa fixation du côté de l'ouverture de bâtiment, sur le bras de projection (12), à savoir dans une zone située entre ladite portion de fixation (14 ; 114) et ladite portion d'engagement (15) du bras de projection (12),
soit ladite portion de fixation de bras de projection (114) étant fixée, de préférence articulée (114a), sur ledit moyen de pression ou de traction (110), et étant guidée à translation, de préférence dans ledit composant de cadre (11) apte à être monté sur le bâtiment, en direction de la force de pression ou bien de traction qui peut être appliquée via ledit moyen de pression ou de traction (10 ; 110), ladite portion de fixation de bras de ciseaux (116) étant immobilisée à poste fixe, de préférence dans ledit composant de cadre (11) apte à être monté sur le bâtiment, pendant que la portion de pivotement (4) est pivotée vers l'extérieur et repivotée en position fermée,
soit la portion de fixation de bras de ciseaux (16) étant fixée, de préférence articulée (116a), sur ledit moyen de pression ou de traction (10), et étant guidée à translation, de préférence dans ledit composant de cadre (11) apte à être monté sur le bâtiment, en direction de la force de pression ou bien de traction qui peut être appliquée via ledit moyen de pression ou de traction (10), ladite portion de fixation de bras de projection (14) étant immobilisée à poste fixe, de préférence dans ledit composant de cadre (11) apte à être monté sur le bâtiment, pendant que la portion de pivotement (4) est pivotée vers l'extérieur et repivotée en position fermée.

2. Dispositif d'ombrage d'ouverture de bâtiment selon la revendication 1, **caractérisé par le fait que** ledit train d'entraînement (9, 5, 10, 14, 13, 16, 18, 19, 20 ; 9, 105, 110, 114, 13, 116, 118, 119a, 119, 120) présente un accouplement d'entraînement (9, 5 ; 9, 105) pour coupler, avec transmission de couple, ledit train d'entraînement (9, 5, 10, 14, 13, 16, 18, 19, 20 ; 9, 105, 110, 114, 13, 116, 118, 119a, 119, 120) à ladite source de couple (2), ainsi qu'un moyen de pression ou de traction (10 ; 110) relié audit accouplement d'entraînement (9, 5 ; 9, 105) et transmettant la force entre ledit bras de projection (12) et ledit accouplement d'entraînement (9, 5 ; 9, 105).

3. Dispositif d'ombrage d'ouverture de bâtiment selon la revendication 1 ou 2, **caractérisé par le fait qu'**un composant de cadre (11) apte à être monté sur le bâtiment est prévu, comprenant une ouverture de sortie (11 a) qui est tournée vers ladite portion de pivotement (4) et hors de laquelle le bras de projection (12) s'étend vers ladite portion de pivotement (4), ainsi qu'une ouverture de passage qui est reliée à ladite ouverture de sortie (11a) et par laquelle passe ledit train d'entraînement (9, 5, 10, 14, 13, 16, 18, 19, 20 ; 9, 105, 110, 114, 13, 116, 118, 119a, 119, 120), ledit composant de cadre (11), de préférence, se joignant à un caisson de volet roulant (7, 8 ; 7, 108) de sorte que ladite ouverture de passage débouche dans l'intérieur du caisson de volet roulant (7, 8 ; 7, 108) au niveau d'une partie latérale (8, 108) du caisson de volet roulant (7, 8 ; 7, 108) et que ledit composant de cadre (11), conjointement avec le caisson de volet roulant (7, 8 ; 7, 108), renferme au moins pour l'essentiel ledit train d'entraînement (9, 5, 10, 14, 13, 16, 18, 19, 20 ; 9, 105, 110, 114, 13, 116, 118, 119a, 119, 120).

4. Dispositif d'ombrage d'ouverture de bâtiment selon la revendication 2 ou 3, **caractérisé par le fait que** ledit accouplement d'entraînement (9, 5) présente une poulie (5) apte à être couplée, avec transmission de couple, à la source de couple (2) et qui est logée à rotation en particulier coaxialement à un axe de rotation de la source de couple, en particulier sur ladite partie latérale (8) du caisson de volet roulant (7, 8), ainsi que, en tant que moyen de traction (10), un câble de commande (10) attaché à ladite poulie (5) de manière à pouvoir être enroulé et déroulé, de préférence une poulie de renvoi (17) étant prévue afin de diriger le câble de commande (10) dans la bouche de l'ouverture de passage.

5. Dispositif d'ombrage d'ouverture de bâtiment selon la revendication 2 ou 3, **caractérisé par le fait que** ledit accouplement d'entraînement (9, 105) présente une chaîne de pression (105) qui est apte à être couplée, avec transmission de couple, à ladite source de couple (2) et qui, dans une portion d'arc, passe autour d'un axe de rotation de la source de couple, ainsi que, en tant que moyen de pression (10), une barre de pression (110) couplée, avec transmission de force de pression, à ladite chaîne de pression (105), pour ladite chaîne de pression (105) étant prévu, dans une portion d'arc correspondant au moins à la distance à parcourir au maximum par ladite barre de pression (110), un guidage (105a, 117a) à rayon constant autour de l'axe de rotation, en particulier sur la partie latérale (108) du caisson de volet roulant, de préférence au moins sur la face extérieure de ladite chaîne de pression (105) en tant que nervure de guidage (117a) faisant saillie en arc de ladite partie latérale (108) et, sur la face intérieure de ladite chaîne de pression (105), en tant que poulie de chaîne (105a) logée à rotation sur la partie latérale (108) ou en tant que nervure de guidage faisant saillie en arc sur la partie latérale, et, de préférence, d'autres guidages (117b, 117c) étant prévus afin de diriger ladite chaîne de pression (105) dans la bouche de ladite ouverture de passage.

6. Dispositif d'ombrage d'ouverture de bâtiment selon l'une quelconque des revendications précédentes, **caractérisé par le fait que**, à l'intérieur dudit train d'entraînement (9, 5, 10, 14, 13, 16, 18, 19, 20 ; 9, 105, 110, 114, 13, 116, 118, 119a, 119, 120), une unité de verrouillage (18, 19, 20 ; 118, 119a, 119, 120) pour bloquer et débloquer ladite portion de pivotement (4) est intercalée de telle sorte que, lorsque ledit train d'entraînement (9, 5, 10, 14, 13, 16, 18, 19, 20 ; 9, 105, 110, 114, 13, 116, 118, 119a, 119, 120) est actionné dans la direction de pivotement vers l'extérieur, la portion de pivotement (4) est d'abord débloquée avant que le pivotement vers l'extérieur commence et que, lors d'un actionnement dans le sens du pivotement dans la position fermée, d'abord le pivotement dans la position fermée est effectué avant que la portion de pivotement (4) soit bloquée.

7. Dispositif d'ombrage d'ouverture de bâtiment selon la revendication 6, **caractérisé par le fait qu'**une ouverture de logement de verrou contre-dépouillée est prévue du côté de la portion de pivotement (4) qui montre vers ladite ouverture de bâtiment, ladite unité de verrouillage (18, 19, 20 ; 118, 119a, 119, 120), disposée côté ouverture de bâtiment, étant reçue de préférence dans ledit composant de cadre (11) et présentant, de son côté montrant vers la portion de pivotement (4), un crochet de verrouillage (19 ; 119) qui, dans la position de blocage, se prend derrière ladite ouverture de logement de verrou contre-dépouillée et, dans la position de déblocage, ne se prend pas derrière celle-ci, ledit crochet de verrouillage (119) seul ou ladite unité de verrouillage (18, 19, 20) dans l'ensemble étant précontraint(e) vers la position de blocage et un jeu étant prévu dans ledit train d'entraînement (9, 5, 10, 14, 13, 16, 18, 19, 20 ; 9, 105, 110, 114, 13, 116, 118, 119a, 119, 120) de sorte que, lorsque la portion de pivotement (4) est fermée et le train d'entraînement (9, 5, 10, 14, 13, 16, 18, 19, 20 ; 9, 105, 110, 114, 13, 116, 118, 119a, 119, 120) est détendu, la force de précontrainte précontraint le crochet de verrouillage (119) seul ou ladite unité de verrouillage (18, 19, 20) dans l'ensemble de la position de déblocage dans la position de blocage, et que, lorsqu'on commence à actionner ledit train d'entraînement (9, 5, 10, 14, 13, 16, 18, 19, 20 ; 9, 105, 110, 114, 13, 116, 118, 119a, 119, 120), d'abord le crochet de verrouillage (119) seul ou ladite unité de verrouillage (18, 19, 20) dans l'ensemble d'un côté et ladite portion de fixation de bras de projection ou la portion de fixation de bras de ciseaux (16 ; 116) de l'autre côté se déplacent les uns en direction des autres, ladite unité de verrouillage (18, 19, 20) présentant une butée (21 ; 121) pour la portion de fixation de bras de projection ou la portion de fixation de bras de ciseaux (16 ; 116) et, lorsque celle-ci est atteint, une liaison de force se produisant entre le moyen de pression ou de traction (10 ; 110) et ledit ensemble de pivotement (14, 13, 16 ; 114, 13, 116).

8. Dispositif d'ombrage d'ouverture de bâtiment selon la revendication 6 ou 7, **caractérisé par le fait que** ledit crochet de verrouillage (19) est fixé solidement sur ladite unité de verrouillage (18) et ladite unité de verrouillage (18) est reçue à déplacement du côté de l'ouverture de bâtiment et présente, de préférence, une poulie de renvoi (20) sur laquelle passe ledit câble de commande (10) qui est relié à la portion de fixation de bras de ciseaux (16) guidée à translation, ladite unité de verrouillage (18) étant agencée de préférence au-dessous de la portion de fixation de bras de ciseaux (16).

9. Dispositif d'ombrage d'ouverture de bâtiment selon la revendication 6 ou 7, **caractérisé par le fait que** ledit crochet de verrouillage (119) est reçu à poste fixe et de manière articulée (120) et présente un levier basculant (119a) du côté opposé de l'articulation (120), et que la portion de fixation de bras de ciseaux (116) ou portion de fixation de bras de projection, qui est immobilisée à poste fixe durant le pivotement de la portion de pivotement (4), est reçue à déplacement entre la position de blocage et la butée (121), contre le levier basculant (119a).

10. Dispositif d'ombrage d'ouverture de bâtiment selon l'une quelconque des revendications précédentes, **caractérisé par le fait qu'**une unité de verrouillage (18, 19, 20) qui est attachée au train d'entraînement et apte à être actionnée avec ledit train d'entraînement pour bloquer et débloquer la portion de pivotement (4) est prévue de telle sorte que, lorsque ledit train d'entraînement est actionné dans la direction de pivotement vers l'extérieur, la portion de pivotement (4) est d'abord débloquée avant que le pivotement vers l'extérieur commence et que, lors d'un actionnement dans le sens du pivotement dans la position fermée, d'abord le pivotement dans la position fermée est effectué avant que la portion de pivotement (4) soit bloquée.

11. Dispositif d'ombrage d'ouverture de bâtiment selon la revendication 10, **caractérisé par le fait qu'**une ouverture de logement de verrou contre-dépouillée est prévue du côté de la portion de pivotement (4) qui montre vers ladite ouverture de bâtiment et ladite unité de verrouillage (18, 19, 20) présente, de son côté montrant vers la portion de pivotement (4), un crochet de verrouillage (19) qui est intégré au train d'entraînement et qui, dans une position de blocage, se prend derrière ladite ouverture de logement de verrou contre-dépouillée et, dans une position de déblocage, ne se prend pas derrière celle-ci, ledit crochet de verrouillage (19) étant intégré au train d'entraînement de telle sorte que, après avoir actionné la source de couple (2) pour repivoter la portion de pivotement (4) écartée dans la position fermée, on peut continuer à actionner ladite source de couple (2), dans la direction du pivotement dans la position fermée, d'un jeu correspondant au chemin du crochet de verrouillage (19) entre la position de déblocage et la position de blocage, jusqu'à ce que le crochet de verrouillage (19) atteigne la position de blocage, et que, lorsqu'on commence à actionner la source de couple (2) dans la position bloquée, dans la direction du pivotement vers l'extérieur, d'abord le jeu correspondant au chemin du crochet de verrouillage (19) entre la position de blocage et la position de déblocage est parcouru de sorte que ledit crochet de verrouillage (19) est amené dans la position de déblocage avant qu'une liaison de force se produise entre le moyen de pression ou de traction (10 ; 110) et la portion de pivotement (4).

12. Dispositif d'ombrage d'ouverture de bâtiment selon la revendication 11, **caractérisé par le fait que** ledit crochet de verrouillage (19) est fixé solidement sur un bloc de verrouillage (18), ledit bloc de verrouillage (18) étant reçu à déplacement du côté de l'ouverture de bâtiment, de préférence dans ledit composant de cadre (11), ledit bloc de verrouillage (18) étant attaché audit moyen de pression ou de traction (10) et étant ainsi précontraint à déplacement et vers la position de blocage, et ledit bloc de verrouillage (18, 19, 20) étant disposé de préférence au-dessous de la portion d'articulation (16) côté ouverture de bâtiment et présentant une poulie de renvoi (20) sur laquelle passe un câble de commande (10) faisant office de moyen de traction (10), qui est relié à la portion d'articulation côté ouverture de bâtiment menée à translation, ou ledit bloc de verrouillage étant fixé de préférence sur une barre de pression faisant office de moyen de pression et étant reçu au-dessus de la portion d'articulation côté ouverture de bâtiment, dans le même guidage que la portion d'articulation côté ouverture de bâtiment, dans ce cas, alors, une butée étant prévue sur ledit bloc de verrouillage et une contre-butée pour celle-ci étant prévue sur la portion d'articulation côté ouverture de bâtiment, et ledit bloc de verrouillage étant reçu alors de telle manière que, dans la position de déblocage, il s'applique par son butée contre ladite contre-butée de la portion d'articulation côté ouverture de bâtiment et que, dans la position de blocage, il est espacé d'une distance de la portion d'articulation côté ouverture de bâtiment, qui correspond au jeu dans le train d'entraînement ou bien au chemin dudit crochet de verrouillage entre la position de blocage et la position de déblocage.

13. Dispositif d'ombrage d'ouverture de bâtiment selon la revendication 11, **caractérisé par le fait que** ledit crochet de verrouillage (19) est monté sur la portion d'articulation côté ouverture de bâtiment qui est reçue à déplacement du côté de l'ouverture de bâtiment, de préférence dans ledit composant de cadre (11), de préférence une rainure de guiage étant prévue soit sur ladite portion d'articulation côté ouverture de bâtiment soit sur la portion d'articulation côté portion de pivotement, la longueur de celle-ci correspondant au jeu dans le train d'entraînement ou bien au chemin du crochet de verrouillage (319) entre la position de blocage et la position de déblocage, ledit bras de projection étant reçu à déplacement, via un axe d'articulation, dans ladite rainure de guidage.

14. Dispositif d'ombrage d'ouverture de bâtiment selon l'une quelconque des revendications 4 à 13, **caractérisé par le fait qu'**un arbre d'enroulement (2) apte à être entraîné en rotation et sur lequel est fixé ledit tablier (3), ou bien un mécanisme d'entraînement par moteur dudit arbre d'enroulement (2) fait office de source de couple (2), ledit accouplement d'entraînement (9, 5 ; 9, 105) présentant un élément de couplage (9) par l'intermédiaire duquel ladite poulie (5) ou ladite chaîne de pression (105) peut être couplée à l'arbre d'enroulement (2), ledit élément de couplage (9) étant conçu de manière à ce que ledit train d'entraînement (9, 5, 10, 14, 13, 16, 18, 19, 20 ; 9, 105, 110, 114, 13, 116, 118, 119a, 119, 120) et ledit arbre d'enroulement (2) sont désaccouplés d'une manière forcée via ledit élément de couplage (9) lorsque l'arbre d'enroulement (2) est recouvert à un endroit prédéterminé par une couche (30) du tablier (3), et sont, pour le reste, accouplés d'une manière forcée de manière à transmettre le couple.
